# EUROPÄISCHE PATENTANMELDUNG

(11) **EP 3 925 906 A1**
(43) Veröffentlichungstag der Anmeldung: **22.12.2021**
(21) Anmeldenummer: 21180082.6
(22) Anmeldetag: 17.06.2021
(51) Int. Cl.: B65D 85/68, B65D 5/18, B65D 5/468

(54) **STOSSSTANGENVERPACKUNG**

(30) Priorität: 18.06.2020 EP 20180680; 02.09.2020 DE 202020105071 U
(71) Anmelder: Smurfit Kappa GmbH, 22047 Hamburg (DE)
(72) Erfinder: Axler, Thomas, 40549 Düsseldorf (DE); Klocke, Patrick, 33129 Delbrück (DE); El-Khatouti, Abdeljabbar, 40549 Düsseldorf (DE); Beloborodova, Irina, 22047 Hamburg (DE)
(74) Vertreter: Stork Bamberger Patentanwälte PartmbB

(57) **Zusammenfassung**

Eine Stoßstangenverpackung (1) aus einem Zuschnitt (2) aus Pappe- oder Wellpappematerial, umfassend einen quaderförmigen oder prismaförmigen Rumpf (3), der ein Rumpfvorderwandfeld (35), ein Rumpfrückwandfeld (15) und ein Rumpfbodenfeld (25) aufweist, sowie zwei an gegenüberliegenden Seiten des Rumpfes (3) angeordnete quaderförmige oder eine Grundform eines Prismas oder eines Pyramidenstumpfes aufweisende Seitenteile (4), die jeweils ein Seitenteilvorderwandfeld (33, 37), ein Seitenteilrückwandfeld (12, 13, 17, 18) und ein Seitenteilbodenfeld (23, 27) aufweisen, wobei Rumpfvorderwandfeld (35) und Rumpfbodenfeld (25) sowie Seitenteilvorderwandfelder (33, 37) und Seitenteilbodenfelder (23, 27) aneinander angelenkt sind, wobei die Seitenteilvorderwandfelder (33, 37) mit dem Rumpfvorderwandfeld (35) und die Seitenteilrückwandfelder (12, 13, 17, 18) mit dem Rumpfrückwandfeld (15) jeweils einen stumpfen Winkel bilden, bei der mindestens eines der Seitenteilvorderwandfelder (33, 37) mittels einer Vorderwandverbindungslasche (53, 54) mit dem Rumpfvorderwandfeld (35) und/oder mindestens eines der Seitenteilbodenfelder (23, 27) mittels einer Bodenfeldverbindungslasche (51, 52) mit dem Rumpfbodenfeld (25) fixiert verbunden ist, lässt sich schnell aufrichten sowie platzsparend transportieren und lagern.

## Beschreibung

Die vorliegende Erfindung betrifft eine Stoßstangenverpackung aus einem Zuschnitt aus biegsamem Pappe- oder Wellpappematerial, umfassend einen quaderförmigen oder eine Grundform eines Prismas aufweisenden Rumpf, der ein Rumpfvorderwandfeld, ein Rumpfrückwandfeld und ein Rumpfbodenfeld aufweist, sowie zwei an gegenüberliegenden Seiten des Rumpfes angeordnete quaderförmige oder eine Grundform eines Prismas oder eines Pyramidenstumpfes aufweisende Seitenteile, die jeweils ein Seitenteilvorderwandfeld, ein Seitenteilrückwandfeld und ein Seitenteilbodenfeld aufweisen, wobei Rumpfvorderwandfeld und Rumpfbodenfeld sowie Seitenteilvorderwandfelder und Seitenteilbodenfelder, vorzugsweise über längsgerichtete Vorderwandfaltlinien, aneinander angelenkt sind, wobei die Seitenteilvorderwandfelder mit dem Rumpfvorderwandfeld und die Seitenteilrückwandfelder mit dem Rumpfrückwandfeld jeweils einen stumpfen Winkel bilden. Die Erfindung betrifft ferner einen Zuschnitt für eine Stoßstangenverpackung aus biegsamem Pappe- oder Wellpappematerial, wobei der Zuschnitt in Reihe mindestens drei rechteckförmige Rückwandfelder, die im Zuschnitt mit quergerichteten Rückwandfaltlinien aneinander angelenkt sind, wobei mindestens ein Rückwandfeld ein Rumpfrückwandfeld ist und mindestens zwei Rückwandfelder zwei Seitenteilrückwandfelder bilden, die über Rückwandfaltlinien an das Rumpfrückwandfeld angelenkt sind, zumindest teilweise voneinander freigeschnittene Bodenfelder, die mit im Zuschnitt längsgerichteten Bodenfaltlinien an die Rückwandfelder angelenkt sind, sowie mindestens drei Vorderwandfelder aufweist, die mit im Zuschnitt längsgerichteten Vorderwandfaltlinien an die Bodenfelder angelenkt sind, wobei mindestens zwei Vorderwandfelder zwei Seitenteilvorderwandfeldern sind, sowie ein Verfahren zum maschinellen Herstellen einer vorkonfektionierten Stoßstangenverpackung.

Stoßstangenverpackungen sind allgemein bekannt. Stoßstangen sind im Wesentlichen U-förmig mit im Verhältnis zu den beiden Seitenschenken breitem Verbindungsschenkel. Aufgrund dieser Form und ihrer Größe sind sie sperrig. Da sie außerdem recht empfindlich und instabil sind, ist es wichtig, sie für Transport und Lagerung gut zu schützen. Die Verpackung der Stoßstangen ist daher ist daher von großer Bedeutung. Auf der anderen Seite, ist es angesichts des Vorgenannten nicht trivial, Stoßstangen zu verpacken. Eine Möglichkeit der Verpackung ist in der DE 202 08 522 U1 beschrieben. Die dort beschriebene Verpackung besteht aus zwei Tragstreifen, die mittels eines Verbindungsstegs sowie mindestens einer Verbindungslasche miteinander verbunden sind. Diese Verpackung passt sich der Form der Stoßstange sehr gut an. Allerdings stellt sie nur eine teilweise Bedeckung der Stoßstange sicher, so dass sie keinen vollumfänglichen Schutz bietet und insbesondere für bereits lackierte Stoßstangen ungeeignet ist.

Darüber hinaus wurden Stoßstangen in quaderförmigen Kartons verpackt. Solche Verpackungen sind nicht an die Form der Stoßstangen angepasst, was zu Problemen führt. Abgesehen davon, dass der Materialbedarf und insbesondere das Volumen der Verpackung den Transport und die Lagerung kostenintensiv machen, führt der große Leerraum, den solche Verpackungen im befüllten Zustand aufweisen, oftmals zu Verformungen und damit Beschädigungen der Verpackung.

Daher wurden Verpackungen entwickelt, die die Stoßstange vollumfänglich stabil umgeben und dabei an die U-Form der Stoßstange angepasst sind. Solche Stoßstangenverpackungen, wie sie im Oberbegriff des Anspruchs 1 beschrieben sind, sind zum Beispiel aus der JP 2007-050920 A, der CN 202072154 U, der DE 10 2014 100 779 A1 oder der EP 2 861 500 A1 bekannt. Sie bestehen üblicherweise aus einem Zuschnitt aus Pappe- oder Wellpappematerial, der zur fertigen Stoßstangenverpackung aufgefaltet und zusammengesteckt wird. Erforderliche Verbindungen nicht bereits im Zuschnitt aneinander angelenkter Teile werden zumeist durch Stecklaschen bewirkt, auch Kleben ist möglich, wobei ein Stecken bevorzugt ist. Abhängig von der Art der Verpackung ist es auch üblich, eine oder mehrere der Stecklaschenverbindungen durch die Verwendung von Klebeband gegen ein Herausrutschen der Lasche zu sichern.

Der Aufbau solcher Verpackungen ist allerdings recht schwierig und aufwendig und erfordert, auch wenn ein Aufbau von einer Person allein grundsätzlich möglich ist, besser zwei Personen, da mehrere Teile gleichzeitig gehalten und gesteckt werden müssen. Dies verursacht hohe Prozesskosten, die auf den Preis der verpackten Stoßstange aufgeschlagen werden und somit vom Kunden getragen werden müssen.

Ein weiterer Aspekt der Verpackungen ist ihr Platzbedarf im Lieferzustand. Aufgrund der Größe der Verpackung sind auch die Zuschnitte von erheblicher Größe. Die Beschaffenheit des Zuschnitts lässt es nicht oder nur sehr eingeschränkt zu, diesen durch Falten für den Transport in seiner flächenmäßigen Ausdehnung zu verkleinern, wodurch die Zuschnitte umständlich handzuhaben sind.

Der vorliegenden Erfindung Iag daher die Aufgabe zugrunde, eine Stoßstangeverpackung zur Verfügung zu stellen, die die vorstehend geschilderten Probleme löst, die einfach und in kürzerer Zeit und vorzugsweise von einer Person allein, aufgebaut werden kann. Darüber hinaus sollte die Verpackung im Lieferzustand zu einer Größe zusammenlegbar sein, die in ihrer Flächenausdehnung kleiner ist als die üblichen Verpackungen und die Handhabung vereinfacht.

Diese Aufgabe wird erfindungsgemäß durch eine Stoßstangenverpackung der eingangs genannten Art gelöst, bei der mindestens eines der Seitenteilvorderwandfelder mittels einer Vorderwandverbindungslasche, die auch als Vorderwandklebelasche bezeichnet werden kann, mit dem Rumpfvorderwandfeld und/oder mindestens eines der Seitenteilbodenfelder mittels einer Bodenfeldverbindungslasche, die auch als Bodenfeldklebelasche bezeichnet werden kann, mit dem Rumpfbodenfeld fixiert verbunden ist.

"Mittels einer Verbindungslasche fixiert verbunden" oder "mittels einer Klebelasche fixiert verbunden" im Sinne der Erfindung bedeutet dabei, dass Seitenteilvorderwandfeld und Rumpfvorderwandfeld bzw. Seitenteilbodenfeld und Rumpfbodenfeld, die im Zuschnitt zumindest über die Vorderwandverbindungslasche bzw. die Bodenfeldverbindungslasche voneinander beabstandet sind, in der fertig aufgerichteten Verpackung aneinander anstoßen. Die Felder sind über die Verbindungslasche miteinander verbunden.

Dies kann insbesondere erfolgen, indem die Verbindungslasche mit dem Feld, an dem sie fixiert verbunden ist, überlappt und mit diesem permanent verbunden ist, vorzugsweise durch Klebung. Aber auch andere permanente Verbindungen wie Tackern, Heften oder Nieten sind möglich.

Dabei kann die Vorderwandverbindungslasche auch sowohl an das Seitenteilvorderwandfeld wie auch an das Rumpfvorderwandfeld angelenkt sein und mittig eine quergerichtete Verbindungslascheninnenfaltlinie aufweisen, die die Vorderwandverbindungslasche in zwei Hälften teilt. Beim Aufrichten der Verpackung werden die beiden Hälften der Vorderwandverbindungslasche aufeinander und gemeinsam entweder auf das Rumpfvorderwandfeld oder das Seitenteilvorderwandfeld gefaltet. Abhängig von der Faltung kann die Vorderwandverbindungslasche von außen oder von innen auf Rumpfvorderwandfeld oder Seitenvorderwandfeld gefaltet werden. Dies geschieht durch Falten der Vorderwandverbindungslasche um die Verbindungslaschenfaltlinien. Auf dem betreffenden Vorderwandfeld kann die Vorderwandverbindungslasche wiederum entweder mittels Klebung, Tackern, Heften oder Nieten befestigt werden. Eine weitere Befestigungsmöglichkeit besteht darin, dass die Vorderwandverbindungslasche an ihrem zum Boden gerichteten Ende eine Bodenrumpfstecklasche oder eine Seitenteilstecklasche aufweist, die in einen korrespondierenden Bodenrumpfschlitz oder Seitenteilschlitz in der Vorderwandfaltlinie eingesteckt wird und auf diese Weise die Vorderwandverbindungslasche arretiert. Ist die Vorderwandverbindungslasche sowohl mit dem Rumpfvorderwandfeld wie auch mit den Seitenteilvorderwandfeldern verbunden, ist die Vorderwandverbindungslasche von Rumpfbodenfeld und Seitenteilbodenfeldern freigeschnitten.

Besonders bevorzugt bedeutet "fixiert verbunden" eine Verbindung, die derart fest ist, dass sie sich bei der Anwendung von Kraft zum Aufrichten der Verpackung nicht löst. Auch eine Steckverbindung ist möglich und fällt unter diese bevorzugte Ausführung von "fixiert verbunden", wenn diese eine derart feste Verbindung bildet. Eine durch Krafteinwirkung beim Aufrichten der Verpackung wieder lösbare Steckverbindung ist keine fixierte Verbindung im Sinne der besonders bevorzugten Ausführung der vorliegenden Erfindung. Besonders bevorzugt ist eine "fixiert verbundene" Verbindung, wenn sie permanent verbunden ist, wie dies bei Klebung, Tackern oder Nieten der Fall ist.

Wenn im Rahmen der vorliegenden Erfindung von "Kleben" gesprochen wird, kommen alle bekannten Klebstoffe in Frage, wie insbesondere Leim, Zweikomponenten-Kleber oder Heißkleber, wobei Leim besonders bevorzugt ist. Es können für verschiedene Klebungen in Abhängigkeit von den gewünschten Eigenschaften auch unterschiedliche Klebstoffe zum Einsatz kommen.

Vorderwand- und Bodenfeldverbindungslaschen sind dabei bevorzugt jeweils einstückig ausgebildet. Ebenso ist es jedoch möglich, dass sie durch einen oder mehrere Schnitt(e) in mehrere Verbindungslaschenabschnitte unterteilt sind.

"Aus einem Zuschnitt" im Sinne der vorliegenden Erfindung heißt, dass der Zuschnitt vorzugsweise einstückig ausgebildet ist und die einzelnen Felder und Laschen des Zuschnitts durch Faltlinien gebildet sind, über die die jeweiligen Felder und Laschen auch aneinander angelenkt sind. Ebenso umfasst sind von der vorliegenden Erfindung jedoch auch Zuschnitte, die aus mehreren Teilen zusammengesetzt sind, wobei die Teile auf andere Weise als über Faltlinien fest miteinander verbunden sind, z.B. mittels Klebelaschenverbindung.

"Aneinander angelenkt" im Sinne der Erfindung bedeutet, dass zwei Teile miteinander verbunden sind. Dies kann zum Beispiel über Laschen, insbesondere mittels Kleben und Klebelaschen, erfolgen. Besonders vorteilhaft erfolgt ein Anlenken über Faltlinien.

Die Aufgabe wird ferner gelöst durch einen Zuschnitt für eine Stoßstangenverpackung der einganges genannten Art, bei dem ein Bodenfeld ein Rumpfbodenfeld ist, das mindestens eine Bodenverbindungslasche mittels jeweils einer Verbindungslaschenfaltlinie, die auch als Klebelaschenfaltlinie bezeichnet werden kann, anlenkt, die von einem nahen Ende der das Rumpfbodenfeld anlenkenden Bodenfaltlinie, dazu schräg verlaufend, ausgehen, und wobei zwei Bodenfelder Seitenteilbodenfelder sind, wovon mindestens eines zu einer der Bodenverbindungslaschen benachbart ist, und/oder ein Vorderwandfeld ein Rumpfvorderwandfeld ist, das mindestens eine Vorderwandverbindungslasche, die auch als Vorderwandklebelasche bezeichnet werden kann, jeweils mittels einer quergerichteten Verbindungslaschenfaltlinie, die ebenfalls als Klebelaschenfaltlinie bezeichnet werden kann, anlenkt.

Eine solche erfindungsgemäße Stoßstangenverpackung bzw. ein solcher erfindungsgemäßer Zuschnitt lässt sich sehr einfach und durch nur eine Person fertig aufrichten. Die für den Aufbau der Verpackung benötigte Zeit reduziert deutlich gegenüber der Zeit, die für das Aufrichten einer herkömmlichen Stoßstangenverpackung benötigt wird, auf ca. 30 Sek. für eine erfindungsgemäße Stoßstangenverpackung. Damit reduzieren sich die Personalkosten für den Aufbau signifikant, was den Preis der Verpackung insgesamt ebenfalls stark verringert.

Gegenüber dem Stand der Technik ergibt sich ein positiver Effekt bereits durch eine fixierte Verbindung entweder eines Seitenteilvorderwandfeldes mit dem Rumpfvorderwandfeld oder eines Seitenteilbodenfeldes mit dem Rumpfbodenfeld. Jede fixierte Verbindung erspart einen Steckvorgang. Außerdem ermöglicht jede fixierte Verbindung eine teilweise automatische Aufrichtung der Verpackung. Besonders bevorzugt ist jedes Seitenteilvorderwandfeld mittels einer Vorderwandverbindungslasche mit dem Rumpfvorderwandfeld fixiert verbunden. Alternativ oder zusätzlich ist jedes Seitenteilbodenfeld mittels einer Bodenfeldverbindungslasche mit dem Rumpfbodenfeld fixiert verbunden. In einer besonders bevorzugten Ausführungsform ist dabei jedes Seitenteilvorderwandfeld mittels einer Vorderwandverbindungslasche mit dem Rumpfvorderwandfeld und jedes Seitenteilbodenfeld mittels einer Bodenfeldverbindungslasche mit dem Rumpfbodenfeld fixiert verbunden.

Insbesondere dadurch, dass Seitenteilvorderwandfelder und Rumpfvorderwandfeld sowie vorzugsweise zusätzlich Seitenteilbodenfelder und Rumpfbodenfeld mittels Verbindungslaschen fixiert miteinander verbunden sind, reduziert sich die Zahl der erforderlichen Steckverbindungen, die geschlossen werden müssen, um die Verpackung aufzubauen, was zu einer merklichen Zeitersparnis beim Aufbau führt.

In einer anderen bevorzugten Ausführungsform ist jedes Seitenteilvorderwandfeld mittels einer Vorderwandverbindungslasche mit dem Rumpfvorderwandfeld fixiert verbunden, und die Verpackung weist zusätzlich zu den beiden Seitenteilbodenfeldern mindestens ein zweites Seitenteilbodenfeld, insbesondere zwei zweite Seitenbodenteilfelder, auf, das/die das Rumpfbodenfeld und das Seitenteilbodenfeld bzw. die Seitenteilbodenfelder überlappt bzw. überlappen. Eine solche Ausgestaltung ist vorteilhaft, weil sie zusätzliche Möglichkeiten für die Form der Seitenteile schafft. Dadurch ist es besonders gut möglich, die Verpackung an die Form der zu verpackenden Stoßstange anzupassen.

Dabei weist das mindestens eine zweite Seitenteilbodenfeld mindestens eine Stecklasche zum Eingriff in einen korrespondierenden Schlitz in der Vorderwandfaltlinie mindestens eines Seitenteils und/oder des Rumpfes auf. Auf diese Weise können die zweiten Seitenteilbodenfelder sehr schnell und einfach am Rumpf und an den Seitenteilbodenfeldern befestigt werden. Beim Aufbau erfolgt dies durch einfaches Herunterdrücken der zweiten Seitenteilbodenfelder. Diese rasten mit ihren Laschen in den korrespondieren Schlitzen ein. Vorteilhafterweise weisen beide Seitenteilbodenfelder jeweils zwei Stecklaschen auf, von denen jeweils eine in einen korrespondierenden Schlitz in der Vorderwandfaltlinie des Seitenteils und die jeweils andere in einen korrespondieren Schlitz in der Vorderwandfaltlinie des Rumpfes eingreift.

In noch einer weiteren bevorzugten Ausführungsform ist die mindestens eine Vorderwandverbindungslasche sowohl an das Seitenteilvorderwandfeld wie auch an das Rumpfvorderwandfeld angelenkt und weist mittig eine quergerichtete Verbindungslascheninnenfaltlinie auf, die die Vorderwandverbindungslasche in zwei Hälften - insbesondere in zwei Hälften von gleicher Größe - unterteilt. Seitenteilbodenfelder und Rumpfbodenfeld sind voneinander freigeschnitten. Ebenso sind die Vorderwandverbindungslaschen von Rumpfbodenfeld und Seitenteilbodenfeldern freigeschnitten.

Ein erfindungsgemäßer Zuschnitt weist eine Innen- und eine Außenseite auf. Die Innenseite weist bei aufgebauter Verpackung zum Verpackungsinnenraum, die Außenseite weist nach außen.

Was die Terminologie der vorliegenden Erfindung des Weiteren betrifft, wird als Vorderwand diejenige Wand bezeichnet, die dem Betrachter zugewandt ist, wenn die Seitenteile auf ihn hinzeigen. Umgekehrt ist die Rückwand diejenige Wand, die vom Betrachter abgewandt ist, wenn die Seitenteile auf ihn zeigen. Als Boden wird derjenige Teil bezeichnet, der bei vorstehend beschriebener Anordnung nach unten weist. Die Basis ist der aus Vorderwand, Boden, Rückwand sowie, so vorhanden, Vorder-/Rückwandverbindung gebildete Teil der Verpackung. Die Verpackung kann ferner einen Deckel umfassen.

Die Vorderwand umfasst die Seitenteilvorderwandfelder sowie das Rumpfvorderwandfeld. Die Rückwand umfasst die Seitenteilrückwandfelder sowie das Rumpfrückwandfeld. Der Boden umfasst die Seitenteilbodenfelder und das Rumpfbodenfeld. Der Deckel umfasst die Seitenteildeckelfelder und das Rumpfdeckelfeld. Die Seitenteilrückwandfelder sind, vorzugsweise über Rückwandfeldfaltlinien, an das Rumpfrückwandfeld angelenkt. Seitenteilbodenfelder und Rumpfbodenfeld sind voneinander freigeschnitten. Seitenteilvorderwandfelder und Rumpfvorderwandfeld können ebenfalls voneinander freigeschnitten sein. Alternativ sind sie über die Vorderwandverbindungslasche miteinander verbunden.

Der Rumpf der erfindungsgemäßen Verpackung ist quaderförmig oder weist eine Grundform eines Prismas auf. Neben einem Quader oder einem Prisma selbst sind unter den Begriffen "quaderförmig" oder "die Grundform eines Prismas aufweisend" auch solche Körper zu verstehen, die von Quader oder Prisma abgeleitet sind, bei denen Rumpfvorderwand und/oder Rumpfrückwand jedoch keinen rechten Winkel zum Rumpfbodenfeld aufweisen, sondern einen von 90° verschiedenen Winkel. Rumpfrückwandfeld und Rumpfvorderwandfeld sind vorzugsweise parallel zueinander angeordnet. Sie können jedoch auch sich vom Boden weg konisch erweiternd oder insbesondere konisch verjüngend ausgebildet sein. Die Ausbildung des Rumpfes als Quader oder als Prisma ist besonders bevorzugt.

Gleiche Definitionen gelten für die Seitenteile. Diese können quaderförmig sein oder eine Grundform eines Prismas oder darüber hinaus auch die Grundform eines Pyramidenstumpfes aufweisen. Auch hier sind unter den Begriffen "quaderförmig" oder "die Grundform eines Prismas aufweisend" auch solche Körper zu verstehen, die von Quader oder Prisma abgeleitet sind, bei denen Seitenteilvorderwand und/oder Seitenteilrückwand jedoch keinen rechten Winkel zum Rumpfbodenfeld aufweisen, sondern einen von 90° verschiedenen Winkel. Seitenteilrückwandfeld und Seitenteilvorderwandfeld können parallel zueinander angeordnet sein. Sie können jedoch auch in zweierlei Weise sich konisch erweiternd oder sich konisch verjüngend angeordnet sein. Zum einen können sie sich vom Boden weg konisch erweiternd oder insbesondere konisch verjüngend ausgebildet sein. Alternativ oder zusätzlich können sie vom Rumpf weg sich konisch erweiternd oder insbesondere sich konisch verjüngend ausgebildet sein. Die Ausbildung der Seitenteile als Quader oder als Prisma ist besonders bevorzugt.

Die Seitenteile können jeweils ein Seitenteilrückwandfeld und ein Seitenteilvorderwandfeld bzw. jeweils mehrere solcher Felder, die jedoch keinen Winkel zueinander aufweisen, umfassen. Ebenso können sie aus mindestens zwei Seitenteilrückwandfeldern und/oder mindestens zwei Seitenteilvorderwandfeldern gebildet sein, die zueinander einen Winkel, insbesondere einen stumpfen Winkel, bilden. Weist ein Seitenteil mehr als ein Seitenteilvorderwandfeld auf, erfolgt die fixierte Verbindung zum Rumpfvorderwandfeld vorzugsweise mit demjenigen Seitenteilvorderwandfeld, das dem Rumpfvorderwandfeld im Zuschnitt am nächsten liegt. Entsprechendes gilt für den Fall, dass mehrere Seitenteilbodenfelder vorgesehen sind. In diesem Fall erfolgt die fixierte Verbindung zum Rumpfbodenfeld vorzugsweise mit demjenigen Seitenteilbodenfeld, das dem Rumpfbodenfeld im Zuschnitt am nächsten liegt.

Vorteilhafterweise sind die Vorderwandverbindungslaschen jeweils mittels einer quer- oder schräggerichteten Verbindungslaschenfaltlinie an das Rumpfvorderwandfeld und die Bodenverbindungslaschen mittels jeweils einer Verbindungslaschenfaltlinie, die von einem nahen Ende der das Rumpfbodenfeld anlenkenden Bodenfaltlinie, dazu schräg verlaufend, ausgeht, an das Rumpfbodenfeld angelenkt. Ebenso ist es jedoch möglich, dass die die Vorderwandverbindungslaschen jeweils mittels einer quergerichteten Verbindungslaschenfaltlinie an das Rumpfseitenteilfeld und die Bodenverbindungslaschen mittels jeweils einer Verbindungslaschenfaltlinie, die von einem nahen Ende der das Seitenteilbodenfeld anlenkenden Bodenfaltlinie, dazu schräg verlaufend, ausgeht, an das Seitenteilbodenfeld angelenkt sind. Auch sind beliebige Kombinationen von Anlenkungen der Verbindungslaschen an die Seiten- oder Rumpfteile möglich, solange eine fixierende Verbindung zwischen jeweiligem Seiten- und Rumpfteil über eine Verbindungslasche möglich ist.

Die Bodenverbindungslaschen sind von den Vorderwandverbindungslaschen freigeschnitten und durch Verbindungslaschentrennlinien getrennt. Die Verbindungslaschenfaltlinien können gleichzeitig die Linien sein, die den Bereich, in dem die fixierte Verbindung erfolgt, also z.B. die Klebemasse aufgetragen wird, begrenzen. Ebenso kann dieser Bereich aber eine andere Größe aufweisen. Die Verbindungslaschen werden dann durch Verbindungslaschenbegrenzungslinien begrenzt.

Besonders bevorzugt weist die Stoßstangenverpackung neben der Basis einen Deckel auf. Damit ist ein vollständiges Verschließen der Verpackung und ein besonders guter Schutz des verpackten Gutes möglich. Dieser Deckel kann ein separates Teil sein, das die Basis der erfindungsgemäßen Verpackung verschließt. Besonders bevorzugt ist der Deckel aus Deckelfeldern gebildet, die über Rückwandfaltlinien an den Seitenteilrückwandfeldern und dem Rumpfrückwandfeld angelenkt sind. Der Deckel ist in diesem besonders bevorzugten Fall einstückig mit dem erfindungsgemäßen Zuschnitt ausgebildet.

Wenn der Deckel ein separates Teil ist, kann die Basis eine erfindungsgemäße Verpackung sein, die mit einem herkömmlichen Deckel verschlossen wird. Ebenso kann der Deckel aus einer erfindungsgemäßen Verpackung gebildet sein und die Basis ist eine Verpackung, wie sie aus dem Stand der Technik bekannt ist.

In einer besonders vorteilhaften Ausführungsform sind Basis und Deckel jeweils aus einer erfindungsgemäßen Verpackung gebildet, wobei die eine Verpackung geringfügig größer ist als die andere, so dass die beiden Teile ineinandergeschoben werden können. Auf diese Weise ist es möglich, Rückwand und Vorderwand zu doppeln, was zu einer besonders stabilen Verpackung führt, die einen besonders starken Schutz für den zu verpackenden Gegenstand in der Dimension bietet, in der er aufgrund seiner Geometrie besonders anfällig für Beschädigungen ist.

Vorzugsweise sind zum Verschließen des Deckels Verschlusslaschen an mindestens einem der Deckelfelder vorgesehen. Damit kann der Deckel an der Basis gegen ein ungewolltes Öffnen gesichert werden. Ein besonders sicheres Verschließen wird erreicht, wenn für den Deckel sowohl am Rumpf wie auch an den Seitenteilen an der Verpackung Verschlusslaschen vorgesehen sind.

Zum Verschließen des Deckels können an den Seitenteildeckelfeldern vorteilhafterweise jeweils Deckelstecklaschen angelenkt sein. Eine weitere vorteilhafte Verschlussmöglichkeit sieht vor, dass über eine Deckelverschlusslaschenfaltlinie eine Deckelverschlusslasche an dem Rumpfdeckelfeld angelenkt ist. Bei noch einer besonders geeigneten Form sind zum Verschließen des Deckels Deckelverschlusslaschen, insbesondere in Hantelform, vorgesehen, die an Seitenteildeckelfeldern und/oder dem Rumpfdeckelfeld angelenkt sind. Diese werden zum Verschließen des Deckels in korrespondierende Vorderwandverschlussschlitze gesteckt, die jeweils in einer Vorderwandlaschenfaltlinie über die Vorderwandlaschen an die Seitenteilvorderwandfelder bzw. das Rumpfvorderwandfeld angelenkt sind, ausgebildet sind. Insbesondere letztere Verschlüsse stellen eine sehr einfache Verschlussart dar, die zudem sehr sicher ist und dafür sorgt, dass der Deckel nicht aufspringt, auch wenn keine zusätzliche Sicherung durch Verkleben erfolgt.

Bei der erfindungsgemäßen Verpackung weisen alle Vorderwandfelder, also das Rumpfvorderwandfeld und die Seitenteilvorderwandfelder, vorzugsweise jeweils die gleiche Länge I_{VW} in Querrichtung auf. Gleiches gilt bezüglich der Länge I_{RW} der Rückwandfelder, also von Rumpfrückwandfeld und Seitenteilrückwandfeldern sowie bezüglich der Länge I_{B} der Bodenfelder, also von Rumpfbodenfeld und Seitenteilbodenfeldern, und bezüglich der Länge I_{D} der Deckelfelder, also von Rumpfdeckelfeld und Seitenteildeckelfeldern.

Besonders bevorzugt sind auch die Länge I_{VW} der Vorderwandfelder und die Länge I_{RW} der Rückwandfelder gleich. Weiterhin besonders bevorzugt sind alternativ oder zusätzlich die Länge I_{B} der Bodenfelder und die Länge I_{D} der Deckelfelder gleich. So wird eine Stoßstangenverpackung mit parallelen Wänden erhalten. Alternativ ist es aber ebenso möglich, dass Vorder- und Rückwand von Rumpf und/oder Seitenteil(en) nicht parallel verlaufen.

Die Rückwand der Seitenteile kann aus einem Seitenteilrückwandfeld gebildet sein. Es ist jedoch auch möglich, dass die Rückwand der Seitenteile aus mehreren, vorzugsweise insbesondere aus zwei, Seitenteilrückwandfeldern besteht, die über Faltlinien miteinander verbunden sind. Das Vorsehen von mehr als einem Seitenteilrückwandfeld bewirkt eine größere Flexibilität bei der Form der Verpackung. Sind jeweils ein Seitenteilvorderwandfeld und ein Seitenteilrückwandfeld sowie ein Feld für Verbindung von Rückwand und Vorderwand vorgesehen, erhält man als Grundfläche für das Seitenteil ein Rechteck und das Seitenteil ist quaderförmig. Im Falle von zwei in einem Winkel zueinander angeordneten Seitenteilrückwandfeldern bei gleichzeitig einem Seitenteilvorderwandfeld und einem Verbindungsfeld von Rückwand und Vorderwand ist die Grundfläche ein Fünfeck und das Seitenteil ist ein Prisma mit fünfeckiger Grundfläche.

Seitenteilvorderwand und Seitenteilrückwand sind vorzugsweise derart miteinander verbunden, dass eine rundum geschlossene Verpackung entsteht. Vorzugsweise weisen die Seitenteile daher weiterhin jeweils eine Verbindung auf, die aus einem am Seitenteilrückwandfeld angelenkten Rück-/Vorderwandverbindungsfeld und einem am Seitenteilvorwandfeld angelenkten Vorder-/Rückwandverbindungsfeld gebildet ist. Diese Felder können bei der aufgebauten Verpackung teilweise oder vorzugsweise vollständig überlappen. Sie können beispielsweise durch Kleben verschlossen werden. Vorzugsweise erfolgt das Verschließen mittels eines Stecklaschenverschlusses. Zum Verschließen sind dabei an den Vorder-/Rückwandverbindungsfeldern Verschlusslaschen vorgesehen. Diese werden in Verschlussschlitze in der Rückwandfeldfaltlinien gesteckt und mittels Verschlusslaschensicherungen gesichert.

Besonders bevorzugt erfolgt ein Verschließen, indem das Vorder-/Rückwandverbindungsfeld am Seitenteilrückwandfeld mittels Doppelverschluss befestigt wird. Dazu können in einer besonders bevorzugten Ausführungsform in den Seitenteilrückwandfeldern Seitenteildoppelverschlussschlitze und über Seitenteildoppelverschlussfaltlinien angelenkt an die Vorder-/Rückwandverbindungsfelder Seitenteildoppelverschlüsse vorgesehen sein. Die Seitenteildoppelverschlüsse werden in die Seitenteildoppelverschlussschlitze eingehakt, wodurch ein sehr sicherer Verschluss entsteht. Doppelverschlüsse weisen mehrere Vorteile auf. Zum einen lassen sie sich recht schnell schließen, was eine weitere Zeitersparnis beim Aufbau der erfindungsgemäßen Verpackung bedeutet. Außerdem sind diese Verschlüsse besonders stabil und verschlusssicher. Auch beim Einwirken von Rückstellkräften springen diese Verschlüsse nicht auf. Es ist daher nicht erforderlich, sie zusätzlich, z.B. durch Klebeband, zu sichern.

Zum Verschließen des Bodens der Seitenteile können Bodenstecklaschen vorgesehen sein, die an den Seitenteilbodenfeldern angelenkt sowie benachbart zu den Vorder-/ Rückwandverbindungsfeldern angeordnet und von diesen durch Bodenstecklaschentrennlinien getrennt sind. Zum dichten Verschließen von Boden und Rückwand an den Seitenteilen können zwischen Seitenteilrückwandfeldern und Seitenteilbodenfeldern Eckfalten vorgesehen sein, die im aufgerichteten Zustand der Verpackung jeweils über Faltlinien in das Innere der Verpackung gefaltet sind.

Die Handhabung der erfindungsgemäßen Verpackung lässt sich weiter erleichtern, indem im Rumpf Handgriffstanzungen vorgesehen sind. Mit Hilfe dieser lässt sich die Verpackung nicht nur umgreifen, vielmehr kann der Benutzer auch in sie hineingreifen. Als besonders praktisch in der Anwendung hat sich erwiesen, in der Rückwand im Rumpf zwei Handgriffstanzungen auf gleicher Höhe in einem Abstand zueinander und in der Vorderwand im Rumpf eine Handgriffstanzung vorzusehen. Jedoch ist auch eine beliebige andere Anzahl an Handgriffstanzungen oder die Anbringung von Handgriffstanzungen in einem oder beiden Seitenteilen möglich.

Die Handgriffstanzungen können dabei durch vollständige Ausstanzungen aus dem Zuschnitt erfolgen. Alternativ kann eine Grifflasche gebildet werden, indem die Handgriffstanzung nicht vollständig ausgestanzt wird, sondern in einem Bereich mit dem Zuschnitt verbunden bleibt und um eine Grifflaschenfaltlinie geschwenkt werden kann.

In einer ganz besonders vorteilhaften Ausführungsform kann die Handgriffstanzung Teil eines Deckelverschlusses bilden, indem nämlich insbesondere am Rumpfdeckelfeld über eine Deckelverschlusslaschenfaltline eine Deckelverschlusslasche angelenkt ist, die eine Deckelhandgriffstanzung sowie eine mit dieser über eine Grifflaschenfaltlinie verbundene Grifflasche aufweist, wobei Deckelhandgriffstanzung und Grifflasche mit einer Rumpfvorderwandhandgriffstanzung einen Deckelverschluss bilden. Ein solcher Verschluss ist auch für ein oder beide Seitenteil(e) möglich, indem am Deckelseitenteil eine Deckelverschlusslasche mit Deckelhandgriffstanzung und Grifflasche angelenkt ist, die mit einer Seitenteilvorderwandhandgriffstanzung einen Deckelverschluss bildet. Die Grifflasche wird dabei vorteilhafterweise gebildet, indem die Handgriffstanzung nicht vollständig ausgestanzt wird, sondern in einem Bereich am Deckel verbunden bleibt und um eine Grifflaschenfaltlinie geschwenkt werden kann. Vorzugsweise ist die Grifflaschenfaltlinie auf der der Deckelverschlusslasche zugewandten Seite angeordnet. Wird der Deckel geschlossen, kommen Deckelhandgriffstanzung und Rumpfvorderwandhandgriffstanzung in Deckung. Die Grifflasche der Deckelhandgriffstanzung kann nach innen gedrückt werden und sichert so den Deckel an der Verpackung.

Eine solche Ausbildung der Grifflasche in der Rumpfvorderwand weist den weiteren Vorteil auf, dass für den Benutzer eine Griffmöglichkeit vorgegeben wird, die man als "Soll-Griffpunkt" bezeichnen kann. Ohne eine solche Griffmöglichkeit wäre der Benutzer versucht, unter die Deckelverschlusslasche zu greifen, was ein unerwünschtes Öffnen des Deckels zur Folge haben könnte.

Besonders bevorzugt kann die erfindungsgemäße Stoßstangenverpackung aus einem zusammengelegten vorkonfektionierten Zustand, in dem Bodenfelder und Vorderwandfelder sowie, wenn vorhanden, Vorder-/Rückwandverbindungsfelder an Bodenfaltlinien um 180° auf die Rückwandfelder gefaltet sind, die Bodenverbindungslaschen um 180° um die Verbindungslaschenlinien und/oder die Vorderwandverbindungslaschen um 180° um die Verbindungslaschenfaltlinien gefaltet sind und die auf die Seitenteilrückwandfelder gefalteten Seitenteilvorderwandfelder sowie, wenn vorhanden, Vorder-/Rückwandverbindungsfelder um Rückwandfaltlinien um 180° auf das um 180° auf das Rumpfrückwandfeld gefaltete Rumpfbodenfeld und Rumpfvorderwandfeld gefaltet sind, wobei eine flächige fixierte Verbindung, insbesondere eine Klebeverbindung, zwischen den Rückseiten der Seitenteilvorderwandfeldern und den Vorderwandverbindungslaschen und den Rückseiten der Seitenteilbodenfeldern und den Bodenverbindungslaschen besteht, durch Aufklappen der Seitenteile um die Rückwandfaltlinien in einen teilaufgebauten Zustand aufrichtbar sein.

Gegenstand der Erfindung ist daher auch eine vorkonfektionierte Stoßstangenverpackung, auch als "vorkonfektionierter Rohling" oder kurz "Rohling" bezeichnet, bestehend aus einem erfindungsgemäßen Zuschnitt, bei dem die Bodenfelder und Vorderwandfelder sowie - sofern vorhanden - Vorder-/ Rückwandverbindungsfelder an Bodenfaltlinien um 180° auf die Rückwandfelder und die Bodenverbindungslaschen um 180° um die Verbindungslaschenlinien und/oder die Vorderwandverbindungslaschen um 180° um die Verbindungslaschenfaltlinien gefaltet und die Seitenteile um 180° auf den Rumpf zusammengelegt sind, wobei die Außenseiten der Seitenteilvorderwandfelder auf den Vorderwandverbindungslaschen und/oder die Vorderseiten der Seitenteilbodenfelder auf den Bodenverbindungslaschen liegen und jeweils fixiert verbunden sind. Für den Fall, dass die Vordervandverbindungslaschen sowohl an den Seitenteilvorderwandfeldern als auch dem Rumpfvorderwandfeld angelenkt sind, kann die Vorderwandverbindungslasche auch auf der Innenseite des Seitenteilvorderwandfeldes oder des Rumpfvorderwandfeldes liegen.

Schwenkt man, wie vorstehend beschrieben, die Seitenteile um die Rückwandfaltlinien nach außen, erhält man die bereits teilweise aufgebaute Stoßstangenverpackung. Je nach dem, ob eine fixierte Verbindung nur über Vorderwandverbindungslaschen oder Bodenverbindungslaschen oder über beide erfolgt ist, sind die Seitenteile an den entsprechenden Stellen bereits mit dem Rumpf verbunden. Ist eine fixierte Verbindung sowohl über Vorderwandverbindungslaschen wie auch über Bodenverbindungslaschen erfolgt, sind die Seitenteile sowohl am Boden wie auch an Vorder- und Rückwand bereits mit dem Rumpf verbunden. Um die Basis fertigzustellen, sind damit nur noch die jeweiligen Verbindungen von Vorder- zur Rückwand an den Seitenteilen zu schließen. Aus dem vorkonfektionierten Zustand lässt sich die erfindungsgemäße Stoßstangenverpackung so mit wenigen Handgriffen fertigstellen. In einem nächsten Schritt wird die Stoßstange in die Verpackung verbracht. Je nach Ausführung wird dann entweder ein separater Deckel aufgesetzt, oder es werden die Deckelfelder gefaltet und der Deckel mittels der vorgesehenen Verschlüsse an der Basis gesichert, um die Verpackung zu verschließen.

Die erfindungsgemäße Stoßstangenverpackung ist damit eine halbautomatische Verpackung. Der erste Aufbauschritt, das Aufrichten der Verpackung mit Vorder- und Rückwand, erfolgt aufgrund der fixierten Verbindung, insbesondere durch Klebung, in der Vorkonfektionierung allein durch das Auffalten der Verpackung.

Die weiteren erforderlichen Verbindungen werden insbesondere durch Stecken und/ oder Kleben, vorzugsweise insbesondere durch Stecken, hergestellt. Besonders vorteilhaft ist es, wenn die weiteren Verbindungen mittels Stecken erfolgen. Für diesen Fall wird die erfindungsgemäße Verpackung nämlich mehrfach verwendbar. Die Verpackung kann an ihren Steckverbindungen geöffnet werden, ohne dass die Verpackung Schaden nimmt. Sie kann nach Lösen aller Steckverbindungen problemlos wieder in den Zustand des vorkonfektionierten Rohlings zusammengelegt werden, indem die Seitenteile um die Rückwandfaltlinien nach innen gefaltet werden, und bei Bedarf durch Wiederaufrichten erneut zum Einsatz kommen.

Im Vergleich zu den Zuschnitten herkömmlicher Verpackungen kann der Zuschnitt der erfindungsgemäßen Verpackung zu einem Rohling von sehr viel geringerer Ausdehnung in Länge und Breite zusammengelegt werden. Dies ist insbesondere durch die Anordnung der Faltlinien bedingt. Mit der erfindungsgemäßen Verpackung ist es möglich, dass im zusammengelegten Zustand im Verpackungsrohling die Seitenteile um die Rückwandfaltlinien zwischen Rumpfteil und Seitenteilen auf das Rumpfteil gefaltet sind, so dass die Ausmaße des Rohlings denjenigen des Rumpfbereiches des Zuschnitts entsprechen können. Neben dieser besonders bevorzugten Ausführungsform können in einer alternativen ebenfalls vorteilhaften Ausführungsform die Seitenteile nicht vollständig auf den Rumpf gefaltet sein, sondern im Falle mehrerer Seitenteilrückwandfelder verbleiben die zum Rumpf benachbarten Seitenteilrückwandfelder und die zugehörigen Bereiche der Seitenteildeckel- und -bodenfelder in der Ebene des Rumpfrückwandfeldes. Der so entstehende Rohling ist somit um die Länge der zum Rumpf benachbarten Seitenteilrückwandfelder größer als der vorstehend beschriebene Rohling.

Dies vereinfacht die Handhabung des Rohlings maßgeblich. Angesichts der Faltung weist der Rohling zwar eine größere Dicke auf, nämlich bis zu sechs Lagen Material - jeweils Vorder- und Rückwand des Rumpfes sowie der beiden Seitenteile. Dies wird aber durch die geringere Ausdehnung in Breite und Länge und die damit verbundene Kompaktheit mehr als aufgewogen. Diese führt nämlich dazu, dass in einem Lkw im Vergleich zum Stand der Technik bis zu knapp 30% mehr Verpackungsrohlinge transportiert werden können. Eine entsprechende Platzersparnis ergibt sich natürlich auch für die Lagerung.

Angesichts des Umstandes, dass ein Großteil der erforderlichen Verbindungen der Teile des Zuschnitts im Anlieferzustand der Verpackung bereits besteht, ist die Anzahl der beim weiteren Aufbau der Verpackung zu leistenden Schritte deutlich reduziert, was zu der eingangs erwähnten relevanten Zeitersparnis beim Aufbau, für den bei der erfindungsgemäßen Verpackung nurmehr 30 Sekunden benötigt werden, führt.

Die Verpackung ist in der vorliegenden Anmeldung als "Stoßstangenverpackung" bezeichnet und auch als solche beschrieben. Selbstverständlich können in der erfindungsgemäßen Verpackung auch beliebige andere Gegenstände verpackt werden. Die Verpackung ist besonders geeignet für jegliche Gegenstände, die eine U-Form aufweisen. Sie kann in beliebiger Größe hergestellt werden. In einer besonders bevorzugten Form weisen die beiden Seitenteile die gleiche Größe auf und sind im gleichen Winkel am Rumpf angebracht, so dass eine spiegelsymmetrische Verpackung entsteht. Ebenso ist es jedoch möglich, dass die beiden Seitenteile voneinander verschiedene Abmessungen aufweisen und/oder in unterschiedlichen Winkeln zum Rumpf angeordnet sind.

Schließlich betrifft die vorliegende Erfindung auch ein Verfahren zum maschinellen Herstellen einer vorkonfektionierten Stoßstangenverpackung, die aus einem zusammengelegten vorkonfektionierten Zustand in einen teilaufgebauten Zustand aufrichtbar ist, wobei die Herstellung kontinuierlich in einer Herstellungsmaschine mit darin integrierten Arbeitsgängen durchgeführt wird, umfassend folgende Verfahrensschritte:
(1) ein Pappe- oder Wellpappeformat wird zum Durchführen eines ersten Arbeitsgangs einer Stanzstation der Herstellungsmaschine zugeführt;
(2) in dem ersten Arbeitsgang wird aus dem Pappe- oder Wellpappeformat ein erfindungsgemäßer Zuschnitt der Stoßstangenverpackung gestanzt;
(3) in einem in einer Faltstation durchgeführten zweiten Arbeitsgang werden in einem ersten Teilschritt zunächst die Bodenfelder und mit ihnen die an diesen angelenkten Vorderwandfelder sowie Vorder-/Rückwandverbindungsfelder an Bodenfaltlinien um 180° auf die Rückwandfelder und Rückwand-/Vorderwandverbindungsfelder gefaltet und anschließend in einem zweiten Teilschritt die Bodenverbindungslaschen, die auch als Bodenklebelaschen bezeichnet werden können, um 180° um die Verbindungslaschenlinien, die auch als Klebelaschenlinien bezeichnet werden können, und/oder die Vorderwandverbindungslaschen, die auch als Vorderwandklebelaschen bezeichnet werden können, um 180° um die Verbindungslaschenfaltlinien, die auch als Klebelaschenfaltlinien bezeichnet werden können, gefaltet;
(4) in einem dritten Arbeitsgang wird auf sämtliche, Klebestellen bildende Verbindungslaschen, das heißt die Bodenverbindungslaschen und/oder die Vorderwandverbindungslaschen, ein Klebemittel an einer Oberflächenseite des Zuschnitts aufgetragen;
(5) in einem in einer Faltstation durchgeführten vierten Arbeitsgang wird der Zuschnitt durch Umfalten der Seitenteile um 180° auf den Rumpf derart weiter zusammengelegt, dass eine flächige Klebeverbindung zwischen den Rückseiten der Seitenteilvorderwandfeldern und den Vorderwandverbindungslaschen und/ oder den Rückseiten der Seitenteilbodenfeldern und den Bodenverbindungslaschen und eine zusammengelegte vorkonfektionierte Stoßstangenverpackung entsteht,
   die sich durch Aufklappen der Seitenteile um die Rückwandfaltlinien in einen teilaufgebauten Zustand aufrichten lässt.

Abhängig von den Abmessungen der Seitenteile im Verhältnis zum Rumpf erfolgt das Umfalten der Seitenteile in Schritt (5) dabei vorzugsweise nacheinander, damit sich für den Fall, dass im zusammengefalteten Zustand das eine Seitenteil zumindest teilweise auf dem anderen liegt, das Aufeinanderlegen problemlos möglich ist.

Alternativ zum Auftragen des Klebemittels auf die Verbindungslaschen kann das Auftragen des Klebemittels auch auf den korrespondierenden Stellen der Außenseite von Seitenteilvorderwandfeldern und Seitenteilbodenfeldern aufgetragen werden. Relevant ist nur, dass eine fixierte Verbindung zwischen Verbindungslaschen und korrespondierendem Bereich von Seitenteilvorderwandfeldern und Seitenteilbodenfeldern entstehen kann.

Weiterhin kann statt einer Klebeverbindung und dem Aufbringen von Klebemittel auch eine andere fixierte Verbindung vorgenommen werden, wobei eine Klebeverbindung besonders bevorzugt ist.

Mit dem erfindungsgemäßen Verfahren wird eine sehr einfache Herstellung der Stoßstangenverpackungsrohlinge möglich. Da sämtliche Verbindungslaschen auf einer Seite des Zuschnitts liegen, kann der Auftrag der Klebemasse in einem einzigen Schritt erfolgen. So können beispielsweise vier Leimdüsen vorgesehen sein, die dann eine Klebung an vier Stellen gleichzeitig ermöglichen.

In nur wenigen Schritten, Zuschnitt und Ausbildung der Faltlinien, zweifaches Falten, nämlich Falten um die Bodenfaltlinien und anschließendes Falten der Verbindungslaschen um die Verbindungslaschenlinien, Aufbringen der Klebmasse, und nochmaliges Falten der beiden Seitenteile nacheinander auf den Rumpf, ist der Rohling der erfindungsgemäßen Stoßstangenverpackung gebildet. Letztere wiederum lässt sich durch einfaches Nach-außen-Klappen ihrer Seitenteile auffalten.

Ein alternatives Verfahren zum maschinellen Herstellen einer vorkonfektionierten Stoßstangenverpackung, die aus einem zusammengelegten vorkonfektionierten Zustand in einen teilaufgebauten Zustand aufrichtbar ist, wobei die Herstellung kontinuierlich in einer Herstellungsmaschine mit darin integrierten Arbeitsgängen durchgeführt wird, umfassend folgende Verfahrensschritte:
(1) ein Pappe- oder Wellpappeformat wird zum Durchführen eines ersten Arbeitsgangs einer Stanzstation der Herstellungsmaschine zugeführt;
(2) in dem ersten Arbeitsgang wird aus dem Pappe- oder Wellpappeformat ein erfindungsgemäßer Zuschnitt der Stoßstangenverpackung gestanzt;
(3) in einem in einer Faltstation durchgeführten zweiten Arbeitsgang werden die Bodenfelder und mit ihnen die an diesen angelenkten Vorderwandfelder sowie Vorder-/Rückwandverbindungsfelder an Bodenfaltlinien um 180° auf die Rückwandfelder sowie Rückwand-/Vorderwandverbindungsfelder gefaltet;
(4) in einem in einer Faltstation durchgeführten dritten Arbeitsgang wird der Zuschnitt durch Umfalten der Seitenteile um 180° um die Rückwandfeldfaltlinien sowie die Verbindungslascheninnenfaltlinien auf den Rumpf derart weiter zusammengelegt, dass eine zusammengelegte vorkonfektionierte Stoßstangenverpackung entsteht,
   die sich durch Aufklappen der Seitenteile um die Rückwandfaltlinien und Falten der beiden Hälften der Vorderwandverbindungslaschen an den Verbindungslascheninnenfaltlinien aufeinander und Umlegen der aufeinandergefalteten Vorderwandverbindungslaschen auf Rumpfvorderwandfeld oder Seitenvorderwandfelder in einen teilaufgebauten Zustand aufrichten lässt.

Das alternative Verfahren kann den Schritt des Klebens sparen. Die Verpackung kommt nur mit Steckverbindungen aus.

Besonders bevorzugt erfolgt in dem dritten Arbeitsgang das Umfalten derart, dass die Vorderwandverbindungslasche an der Verbindungslascheninnenfaltlinie sowie an den Verbindungslaschenfaltlinien alternierend gefaltet werden, so dass die Vorderwandverbindungslasche halbiert gefaltet entweder auf dem Seitenteilvorderwandfeld oder insbesondere auf dem Rumpfvorderwandfeld liegt. Dabei kann die halbiert gefaltete Vorderwandverbindungslasche entweder auf der Außenseite oder - besonders bevorzugt - auf der Innenseite des betreffenden Vorderwandfeldes liegen.

Weiterhin bevorzugt weisen die Vorderwandverbindungslaschen an ihrem zum Boden gerichteten Ende je eine Bodenrumpfstecklasche auf, die in korrespondierende Bodenrumpfschlitze in der Vorderwandfaltlinie eingesteckt werden und auf diese Weise die Vorderwandverbindungslaschen arretieren können. Diese Bodenrumpfschlitze können sich sowohl in den Seitenteilen wie auch im Rumpf befinden, wobei die Anordnung in der Vorderwandfaltlinie im Rumpf besonders bevorzugt ist.

Auf die genannten und noch andere zweckmäßige und vorteilhafte Ausgestaltungen der Erfindung sind Unteransprüche gerichtet. Lediglich besonders zweckmäßige und vorteilhafte Ausbildungsformen und -möglichkeiten werden anhand der folgenden Beschreibung der in der schematischen Zeichnung dargestellten Ausführungsbeispiele näher beschrieben. Jede beschriebene Einzel- oder Detailgestaltung innerhalb eines Ausführungsbeispiels ist als strukturell selbstständiges Detailbeispiel für andere nicht oder nicht vollständig beschriebene, unter die Erfindung fallende Ausführungen und Gestaltungen zu verstehen.

Es zeigen
- Fig. 1: eine erfindungsgemäße Stoßstangenverpackung in aufgebautem Zustand mit verschlossenem Deckel in perspektivischer Ansicht;
- Fig. 2: einen erfindungsgemäßen Zuschnitt für eine Stoßstangenverpackung in Draufsicht auf die Zuschnittinnenseite;
- Fig. 3: den Zuschnitt gemäß Fig. 2 in einer Phase der Faltung in seinem vorgefalteten, vorgefertigten Zustand als Rohling,
- Fig. 4: die vollständig aufgerichtete Stoßstangenverpackung im Gebrauchszustand mit geöffnetem Deckel in perspektivischer Ansicht von vorn und
- Fig. 5: einen Zuschnitt einer weiteren Ausführungsform der erfindungsgemäßen Stoßstangenverpackung.
- Fig. 6: einen Zuschnitt noch einer weiteren Ausführungsform der erfindungsgemäßen Stoßstangenverpackung.

Fig. 1 zeigt eine erfindungsgemäße Stoßstangenverpackung 1 in aufgebautem Zustand mit verschlossenem Deckel 4 in perspektivischer Ansicht. Die Stoßstangenverpackung 1 besteht aus einem quaderförmigen Rumpf 5 sowie zwei prismaförmigen Seitenteilen 6 mit fünfeckiger Grundfläche, die sich an den beiden Seiten des Rumpfes 5 anschließen und mit diesem einen stumpfen Winkel einschließen. Die beiden Seitenteile 6 weisen die gleiche Ausdehnung und den gleichen Winkel zum Rumpf 5 auf, so dass die Stoßstangenverpackung 1 spiegelsymmetrisch ausgebildet ist.

In Fig. 1 ist von der Stoßstangenverpackung 1 im Wesentlichen die Vorderwand 30 zu sehen. Bezugszeichen 18 bezeichnet ein Seitenteilrückwandfeld, das Teil der Rückwand 10 ist. Rückwand 10, Vorderwand 30 und der in Fig. 1 aufgrund der Perspektive nicht sichtbare Boden 20 bilden die Basis 3 der Verpackung 1. Geschlossen wird die Verpackung 1 durch den Deckel 4, der in dieser Ausführungsform integral mit der Basis 3 ausgebildet ist. Zur besseren Handhabung weist die Verpackung 1 an der Rumpfvorderwand 35 eine Handgriffstanzung 91, 93 aus, die in Rumpfvorderwand 35 und Deckelverschlusslasche 71 ausgebildet ist.

Fig. 2 zeigt einen erfindungsgemäßen Zuschnitt 2 für eine Stoßstangenverpackung 1 in Draufsicht auf die Zuschnittinnenseite. Der Zuschnitt 2 besteht zum einen aus Vorderwand 30, Boden 20 und Rückwand 10, die gemeinsam die Basis 3 der Verpackung 1 bilden, sowie in dieser Ausführungsform aus Deckel 40, der integral mit der Basis 3 ausgebildet ist, so dass die gesamte Stoßstangenverpackung 1 aus einem Zuschnitt 2 gebildet wird. In einer anderen Betrachtungsweise wird die Verpackung 1 aus Rumpf 5 und Seitenteilen 6 gebildet.

Rumpf 5 ist gebildet aus Rumpfvorderwandfeld 35, Rumpfrückwandfeld 15 und Rumpfbodenfeld 25 sowie Rumpfdeckelfeld 45. Die Seitenteile 4 sind jeweils gebildet aus Seitenteilvorderwandfeld 33, 37, Seitenteilrückwandfeldern 12, 13, 17, 18 und Seitenteilbodenfeld 23, 27. Seitenteilrückwandfelder 12 und 13 bzw. 17 und 18 können durch Rückwandfaltlinie 112 bzw. 118 unterteilt sein, können aber auch als ein Feld ausgebildet sein, d.h. die Rückwandfaltlinien 112, 118 sind optional. Sind diese Rückwandfaltlinien 112, 118 vorhanden, ist eine höhere Flexibilität der Verpackung gegeben.

Rumpfvorderwandfeld 35 und Rumpfbodenfeld 25 sowie Seitenteilvorderwandfelder 33, 37 und Seitenteilbodenfelder 23, 27 sind über längsgerichtete Vorderwandfaltlinien 300 aneinander angelenkt. Rumpfbodenfeld 25 und Rumpfrückwandfeld 15 sowie Seitenteilbodenfelder 23, 27 und Seitenteilrückwandfelder 12, 13, 17, 18 sind über längsgerichtete Bodenfaltlinien 200 aneinander angelenkt. Die Felder von Deckel 4, 40 nämlich Rumpfdeckelfeld 45 und Seitenteildeckelfelder 42, 43, 47, 48, sind über längsgerichtete Rückwandfaltlinien 100 an Rumpfrückwandfeld 15 und Seitenteilrückwandfelder 12, 13, 17, 18 angelenkt.

In der gezeigten Ausführungsform weisen alle Felder der Vorderwand 30, also das Rumpfvorderwandfeld 35 und die Seitenteilvorderwandfelder 33, 37 jeweils die gleiche Länge I_{VW} in Querrichtung auf. Gleiches gilt bezüglich der Länge I_{RW} der Felder der Rückwand 10, also Rumpfrückwandfeld 15 und Seitenteilrückwandfelder 12, 13, 17, 18 sowie bezüglich der Länge I_{B} der Felder des Bodens 20, also von Rumpfbodenfeld 25 und Seitenteilbodenfeldern 23, 27, und bezüglich der Länge I_{D} der Felder von Deckel 4, 40, also von Rumpfdeckelfeld 45 und Seitenteildeckelfeldern 42, 43, 47, 48.

Auch die Länge I_{VW} der Felder der Vorderwand 30 und die Länge I_{RW} der Felder der Rückwand 10 sind gleich ebenso wie die Länge I_{B} der Felder von Boden 20 und die Länge I_{D} der Felder von Deckel 40. So wird eine Stoßstangenverpackung 1 erhalten, bei der sowohl die Wände von Deckel 4, 40 und Boden 20 wie auch die Wände von Vorderwand 30 und Rückwand 10 parallel verlaufen. Alternativ ist es aber ebenso möglich, dass Vorder- und Rückwand von Rumpf und/oder Seitenteil(en) nicht parallel ausgebildet sind.

Die Seitenteilrückwandfelder 13, 17 sind über quergerichtete Rückwandfeldfaltlinien 114, 116 an Rumpfrückwandfeld 15 angelenkt.

Seitenteildeckelfelder 42 und 43 sowie 47 und 48 sind voneinander ebenso über quergerichtete Deckelfeldtrennlinien 442, 448 voneinander getrennt, wie Seitenteildeckelfelder 43 und 47 jeweils von Rumpfdeckelfeld 45 durch Deckelfeldtrennlinien 444 und 446 getrennt sind.

Zum Verschließen des Deckels 4, 40 sind an Seitenteildeckelfeldern 42 und 48 jeweils Deckelstecklaschen 61, 62 angelenkt. Weiterhin ist über Deckelverschlusslaschenfaltlinie 700 Deckelverschlusslasche 71 an Rumpfdeckelfeld 45 angelenkt. Zudem sind zum Verschließen des Deckels 4, 40 Deckelverschlusslaschen 65, 66 vorgesehen, die an Seitenteildeckelfeldern 43, 47 angelenkt sind. Diese werden zum Verschließen des Deckels 4, 40 in korrespondierende Vorderwandverschlussschlitze 76, 77 gesteckt, die jeweils in einer Vorderwandlaschenfaltlinie 667, 668, über die Vorderwandlaschen 67, 68 an die Seitenteilvorderwandfelder 33, 37 angelenkt sind, ausgebildet sind.

Zur Verbindung der Vorderwand 30 der Seitenteile 6 mit der Rückwand 10 der Seitenteile 6 ist an beiden Seitenteilvorderwandfeldern 33, 37 jeweils ein Vorder-/Rückwandverbindungsfeld, 31, 39 angelenkt, und zwar über Vorderwandfeldfaltlinien 333, 339. Ferner ist an beiden Seitenteilrückwandfeldern 12, 18 jeweils ein Rückwand-/Vorderwandverbindungsfeld 11, 19 angelenkt, und zwar über Rückwandfeldfaltlinien 111, 119. Im aufgebauten Zustand sind die Vorder-/Rückwandverbindungsfelder 31, 39 über die Rückwand-/Vorderwandverbindungsfelder 11, 19 gefaltet. Zum Verschließen sind in den Seitenteilrückwandfeldern 12, 18 Seitenteildoppelverschlussschlitze 74, 75 und über Seitenteildoppelverschlussfaltlinien 331, 339 angelenkt an die Vorder-/Rückwandverbindungsfelder 31, 39 Seitenteildoppelverschlüsse 72, 73 vorgesehen. Zum Verschließen des Bodens 20 der Seitenteile 6 sind Bodenstecklaschen 63, 64 vorgesehen, die an den Seitenteilbodenfeldern 23, 27 angelenkt sowie benachbart zu den Vorder-/ Rückwandverbindungsfeldern 31, 39 angeordnet und von diesen durch Bodenstecklaschentrennlinien 663, 664 getrennt sind. Zum dichten Verschließen von Boden 20 und Rückwand 10 an den Seitenteilen 6 sind zwischen Seitenteilrückwandfeldern 12, 18 und Seitenteilbodenfeldern 23, 26 Eckfalten 81, 82 vorgesehen, die im aufgerichteten Zustand der Verpackung 1 jeweils über Faltlinien in das Innere der Verpackung 1 gefaltet sind.

In dem Zuschnitt sind ferner Handgriffstanzungen 91, 93, 94, 95 vorgesehen. Mit Hilfe dieser lässt sich die Verpackung nicht nur umgreifen, vielmehr kann der Benutzer auch in sie hineingreifen. Bei dem in Fig. 2 gezeigten Zuschnitt sind im Rumpfrückwandfeld 15 zwei Handgriffstanzungen 94, 95 auf gleicher Höhe in einem Abstand zueinander und in Rumpfvorderwandfeld 35 eine Handgriffstanzung 93 vorgesehen.

Die Handgriffstanzung 93 in Rumpfvorderwandfeld 35 ist vollständig aus dem Zuschnitt 2 ausgestanzt. Handgriffstanzungen 91, 94 und 95 hingegen sind gebildet, indem sie nicht vollständig ausgestanzt sind, sondern in einem Bereich mit dem Zuschnitt 2 verbunden bleiben. So werden Grifflaschen 92 gebildet, die um Grifflaschenfaltlinien 900 geschwenkt werden können.

An das Rumpfvorderwandfeld 35 sind jeweils mittels einer quergerichteten Verbindungslaschenfaltlinie 353, 354 Vorderwandverbindungslaschen 53, 54 angelenkt. Ferner sind an das Rumpfbodenfeld 25 mittels jeweils einer Verbindungslaschenfaltlinie 251, 252, die von einem nahen Ende der das Rumpfbodenfeld 25 anlenkenden Bodenfaltlinie 200, dazu schräg verlaufend, ausgeht, Bodenverbindungslaschen 51, 52 angelenkt. Die Bodenverbindungslaschen 51, 52 sind von den Vorderwandverbindungslaschen 53, 54 freigeschnitten und durch Verbindungslaschentrennlinien 551, 552 getrennt.

Zur Vorkonfektionierung des Rohlings 9 werden bei diesem Zuschnitt 2 in einem ersten Teilschritt zunächst die Bodenfelder 23, 25, 27 und mit ihnen die an diesen angelenkten Vorderwandfelder 33, 35, 37 sowie Vorder-/Rückwandverbindungsfelder 31, 39 an den Bodenfaltlinien 200 um 180° auf die Rückwandfelder 12, 13, 15, 17, 18 sowie Rückwand-/Vorderwandverbindungsfelder 11, 19 gefaltet. Anschließend werden in einem zweiten Teilschritt die Bodenverbindungslaschen 51, 52 um 180° um die Verbindungslaschenlinien 251, 252 auf die Außenseite des Rumpfbodenfelds 25 und die Vorderwandverbindungslaschen 53, 54 um 180° um die Verbindungslaschenfaltlinien 353, 354 auf die Außenseite des Rumpfvorderwandfelds 35 gefaltet. Dadurch liegen die Verbindungslaschen 51, 52, 53, 54 wieder mit der Innenseite des Zuschnitts nach außen zeigend vor. Auf die Verbindungslaschen 51, 52, 53, 54 wird in einem nächsten Schritt Klebemasse aufgebracht.

Alternativ kann die Klebemasse auch auf die zu den Verbindungslaschen 51, 52, 53, 54 korrespondierenden Bereiche der Außenseite von Seitenteilvorderwandfeldern 33, 37 und Seitenteilbodenfeldern 23, 27 aufgetragen werden. Relevant ist nur, dass eine fixierte Verbindung zwischen Verbindungslaschen 51, 52, 53, 54 und korrespondierendem Bereich von Seitenteilvorderwandfeldern 33, 37 und Seitenteilbodenfeldern 23, 27 entstehen kann.

Im nächsten Schritt werden nacheinander die beiden Seitenteile 6 über die Rückwandfeldfaltlinien 114 und 116 um 180° auf den Rumpf 5 gefaltet. Es entsteht der vorgefaltete, vorgefertigte Rohling 9, der in Fig. 3 gezeigt ist.

Bei dem in Fig. 3 gezeigten Rohling 9 war zunächst das linke Seitenteil 6b auf den Rumpf 5 gefaltet worden, im Anschluss das rechte Seitenteil 6a. Durch das Umklappen der Seitenteile 6 auf den Rumpf 5 werden die fixierten Verbindungen zwischen Vorderwandverbindungslaschen 53, 54 und korrespondierendem Bereich von Seitenteilvorderwandfeldern 33, 37 sowie zwischen Bodenverbindungslaschen 51, 52 und Seitenteilbodenfeldern 23, 27 ausgebildet.

Die Ausmaße des Rohlings 9 entsprechen denjenigen des Rumpfrückwandfeld 15 und dem in dieser Ausführungsform angelenkten Rumpfdeckelfeld 45 sowie der wiederum am Rumpfdeckelfeld 45 angelenkten Deckelverschlusslasche 71. Rumpfrückwandfeld 15 und Rumpfdeckelfeld 45 sind in Fig. 3 nicht zu sehen, da sie von den Seitenteilrückwandfeldern13, 14, 16, 17 und Seitenteildeckelfeldern 42, 43, 47, 48 abgedeckt sind.

Werden nun die beiden Seitenteile 6, 6a, 6b wieder nach außen gefaltet, richtet sich dadurch, dass über die Vorderwandverbindungslaschen 53, 54 fixierte Verbindungen zwischen Rumpfvorderwand 35 und Seitenteilvorderwandteilen 33, 37 und über die Bodenverbindungslaschen 51, 52 fixierte Verbindungen zwischen Rumpfbodenfeld 25 und Seitenteilbodenfeldern 23, 27 entstanden sind, der Rohling 9 zu einer halbfertigen Stoßstangenverpackung 1 auf. Bei dieser sind zunächst die Öffnungen zwischen Vorderwand 30 und Rückwand 10 zu schließen. Dies geschieht durch Übereinanderlegen von Vorder-/Rückwandverbindungsfeld 31, 39 über Rückwand-/Vorderwandverbindungsfeld 11, 19 und Verschließen mittels Seitenteildoppelverschluss 73, 75.

Fig. 4 zeigt die vollständig aufgerichtete Stoßstangenverpackung 1 im Gebrauchszustand mit geöffnetem Deckel 4, 40 in perspektivischer Ansicht von vorn. Die Basis 3 ist geschlossen. Sämtliche Deckelfelder 42, 43, 45, 47, 48 sind geöffnet. In dieser Fig. 4 ist auch die Rückwand 10 sichtbar. In diesem Zustand der Verpackung kann das zu verpackende Gut, insbesondere eine Stoßstange, in die Verpackung verbracht werden.

Zum Verschließen des Deckels 4, 40 werden sämtliche Deckelfelder 42, 42, 45, 47, 48 sowie die Vorderwandlaschen 67, 68 nach innen gefaltet, bis sie einen Winkel von 90° oder ungefähr 90° mit der Vorderwand 30 bzw. der Rückwand 10 bilden. Der Deckel 4, 40 wird dann an der Basis 3 gesichert, indem die Deckelstecklaschen 61, 62 in die Basis 3 gesteckt werden, die Deckelverschlusslaschen 65, 66 in die Vorderwandverschlussschlitze 76, 77 gesteckt werden und ein weiterer Verschluss durch Ineinandergreifen von Deckelverschlusslasche 71 und Rumpfvorderwandfeld 35 gebildet wird.

Bei letzterem Verschluss bildet die Handgriffstanzung 91 Teil eines Deckelverschlusses, indem nämlich am Rumpfdeckelfeld 45 über eine Deckelverschlusslaschenfaltline 700 eine Deckelverschlusslasche 71 angelenkt ist, die eine Deckelhandgriffstanzung 91 sowie eine Grifflasche 92 aufweist, wobei Deckelhandgriffstanzung 91 und Grifflasche 92 mit einer Rumpfvorderwandhandgriffstanzung 93 einen Deckelverschluss 71, 91, 92, 93 bilden. Die Grifflasche 92 ist dabei gebildet, indem die Handgriffstanzung 91 nicht vollständig ausgestanzt ist, sondern in einem Bereich am Deckel 40 verbunden bleibt und um eine Grifflaschenfaltlinie 900 geschwenkt werden kann. Dabei ist die Grifflaschenfaltlinie 900 auf der der Deckelverschlusslasche 71 zugewandten Seite angeordnet. Wird der Deckel 4 geschlossen, kommen Deckelhandgriffstanzung 91 und Rumpfvorderwandhandgriffstanzung 93 in Deckung. Die Grifflasche 92 kann nach innen gedrückt werden und sichert so den Deckel 4 an der Verpackung 1.

Man erhält die in Fig. 1 gezeigte verschlossene Stoßstangenverpackung 1.

Fig. 5 zeigt einen erfindungsgemäßen Zuschnitt 2 für eine weitere Ausführungsform der Stoßstangenverpackung 1 in Draufsicht auf die Zuschnittinnenseite. Der Zuschnitt 2 besteht zum einen aus Vorderwand 30, Boden 20 und Rückwand 10, die gemeinsam die Basis 3 der Verpackung 1 bilden, sowie in dieser Ausführungsform aus Deckel 40, der integral mit der Basis 3 ausgebildet ist, so dass die gesamte Stoßstangenverpackung 1 aus einem Zuschnitt 2 gebildet wird. In einer anderen Betrachtungsweise wird die Verpackung 1 aus Rumpf 5 und Seitenteilen 6 gebildet.

Rumpf 5 ist gebildet aus Rumpfvorderwandfeld 35, Rumpfrückwandfeld 15 und Rumpfbodenfeld 25 sowie Rumpfdeckelfeld 45. Die Seitenteile 6 sind jeweils gebildet aus Seitenteilvorderwandfeld 33, 37, Seitenteilrückwandfeldern 12, 13, 14, 16, 17, 18 und Seitenteilbodenfeldern 23, 24, 26, 27. Seitenteilrückwandfelder 12 und 13 sowie 14 bzw. 17 und 18 sowie 19 können durch Rückwandfaltlinie 112, 114 bzw. 116, 118 unterteilt sein, können aber auch als ein Feld ausgebildet sein. Sind die Rückwandfaltlinien 112, 114, 116, 118 vorhanden, ist eine höhere Flexibilität der Verpackung gegeben.

Rumpfvorderwandfeld 35 und Rumpfbodenfeld 25 sowie Seitenteilvorderwandfelder 33, 37 und Seitenteilbodenfelder 23, 27 sind über längsgerichtete Vorderwandfaltlinien 300 aneinander angelenkt. Rumpfbodenfeld 25 und Rumpfrückwandfeld 15 sowie Seitenteilbodenfelder 23, 27 und Seitenteilrückwandfelder 12, 18 sowie Seitenteilbodenfelder 24, 26 und Seitenteilrückwandfelder 13, 14, 16, 17 sind über längsgerichtete Bodenfaltlinien 200 aneinander angelenkt. Die Felder von Deckel 4, 40 nämlich Rumpfdeckelfeld 45 und Seitenteildeckelfelder 42, 43, 47, 48, sind über längsgerichtete Rückwandfaltlinien 100 an Rumpfrückwandfeld 15 und Seitenteilrückwandfelder 12, 13, 14, 16, 17, 18 angelenkt.

In der gezeigten Ausführungsform weisen alle Felder der Vorderwand 30, also das Rumpfvorderwandfeld 35 und die Seitenteilvorderwandfelder 33, 37 jeweils die gleiche Länge I_{VW} in Querrichtung auf. Gleiches gilt bezüglich der Länge I_{RW} der Felder der Rückwand 10, also Rumpfrückwandfeld 15 und Seitenteilrückwandfelder 12, 13, 14, 16, 17, 18.

Auch die Länge I_{VW} der Felder der Vorderwand 30 und die Länge I_{RW} der Felder der Rückwand 10 sind gleich ebenso wie die Länge I_{B} der Felder von Boden 20 und die Länge I_{D} der Felder von Deckel 40. So wird eine Stoßstangenverpackung 1 erhalten, bei der sowohl die Wände von Deckel 4, 40 und Boden 20 wie auch die Wände von Vorderwand 30 und Rückwand 10 parallel verlaufen. Alternativ ist es aber ebenso möglich, dass Vorder- und Rückwand von Rumpf und/oder Seitenteil(en) nicht parallel ausgebildet sind.

Anders als das Rumpfbodenfeld, das eine einheitliche Länge I_{B} aufweist, sind die Seitenteilbodenfelder 23, 27 sich vom Rumpfbodenfeld 25 weg konisch verjüngend ausgebildet. Entsprechendes gilt für die Felder des Deckels. Während das Rumpfdeckelfeld eine einheitliche Länge I_{D} aufweist, sind die Seitenteildeckelfeldern 42, 48 sich vom Rumpfdeckelfeld 45 weg konisch verjüngend ausgebildet.

Die Seitenteilrückwandfelder 13, 17 sind über quergerichtete Rückwandfeldfaltlinien 113, 117 an Rumpfrückwandfeld 15 angelenkt.

Seitenteildeckelfelder 42 und 43 sowie 47 und 48 sind voneinander ebenso über quergerichtete Deckelfeldtrennlinien 442, 448 voneinander getrennt, wie Seitenteildeckelfelder 43 und 47 jeweils von Rumpfdeckelfeld 45 durch Deckelfeldtrennlinien 444 und 446 getrennt sind.

Zum Verschließen des Deckels 4, 40 sind an Seitenteildeckelfeldern 42 und 48 jeweils Deckelstecklaschen 61, 62 angelenkt. Zudem sind zum Verschließen des Deckels 4, 40 Deckelverschlusslaschen 65, 66 vorgesehen, die an Seitenteildeckelfeldern 42, 48 angelenkt sind. Diese werden zum Verschließen des Deckels 4, 40 in korrespondierende Vorderwandverschlussschlitze 76, 77 gesteckt, die jeweils in einer Vorderwandlaschenfaltlinie 667, 668, über die Vorderwandlaschen 67, 68 an die Seitenteilvorderwandfelder 33, 37 angelenkt sind, ausgebildet sind. Weiterhin sind zum Verschließen des Deckels 4, 40 am Rumpfdeckelfeld 45 Deckelverschlusslaschen 69 vorgesehen, die am Rumpfdeckelfeld 45 angelenkt sind. Diese werden zum Verschließen des Deckels 4, 40 in korrespondierende Vorderwandverschlussschlitze 79 gesteckt, die jeweils in einer Vorderwandlaschenfaltlinie 669, über die Vorderwandlasche 691 an die Rumpfvorderwandfeld 35 angelenkt ist, ausgebildet sind.

Zum Verschließen des Bodens weist das mindestens eine zweite Seitenteilbodenfeld 24, 26 mindestens eine Stecklasche 55, 56, 57, 58 zum Eingriff in einen korrespondierenden Schlitz 85, 86, 87, 88 in der Vorderwandfaltlinie 300 der beiden Seitenteile 4 und des Rumpfes 5 auf. Auf diese Weise können die zweiten Seitenteilbodenfelder 24, 26 sehr schnell und einfach am Rumpf 5 und an den Seitenteilbodenfeldern 23, 27 befestigt werden. Beim Aufbau erfolgt dies durch einfaches Herunterdrücken der zweiten Seitenteilbodenfelder 24, 26. Diese rasten mit ihren Laschen 55, 56, 57, 58 in den korrespondieren Schlitzen 85, 86, 87,88 ein.

Zur Verbindung der Vorderwand 30 der Seitenteile 6 mit der Rückwand 10 der Seitenteile 6 ist an beiden Seitenteilvorderwandfeldern 33, 37 jeweils ein Vorder-/Rückwandverbindungsfeld, 31, 39 angelenkt, und zwar über Vorderwandfeldfaltlinien 333, 339. Ferner ist an beiden Seitenteilrückwandfeldern 12, 18 jeweils ein Rückwand-/Vorderwandverbindungsfeld 11, 19 angelenkt, und zwar über Rückwandfeldfaltlinien 111, 119. Im aufgebauten Zustand sind die Vorder-/Rückwandverbindungsfelder 31, 39 über die Rückwand-/Vorderwandverbindungsfelder 11, 19 gefaltet. Das Verschließen erfolgt mittels eines Stecklaschenverschlusses 771, 772, 773, 774, 775, 776. Zum Verschließen sind dabei an den Vorder-/Rückwandverbindungsfeldern 31, 39 Verschlusslaschen 771, 772 vorgesehen. Diese werden in Schlitze 773, 774 in der Rückwandfeldfaltlinien 111, 119 gesteckt und mittels Verschlusslaschensicherungen 775, 776 gesichert.

In dem Zuschnitt sind ferner Handgriffstanzungen 93, 94, 95 vorgesehen. Mit Hilfe dieser lässt sich die Verpackung nicht nur umgreifen, vielmehr kann der Benutzer auch in sie hineingreifen. Bei dem in Fig. 5 gezeigten Zuschnitt 2 sind im Rumpfrückwandfeld 15 zwei Handgriffstanzungen 94, 95 auf gleicher Höhe in einem Abstand zueinander und in Rumpfvorderwandfeld 35 eine Handgriffstanzung 93 vorgesehen.

Die Handgriffstanzungen 93, 94, 95 sind nicht vollständig aus dem Zuschnitt 2 ausgestanzt. Sie sind gebildet, indem sie nicht vollständig ausgestanzt sind, sondern in einem Bereich mit dem Zuschnitt 2 verbunden bleiben.

An das Rumpfvorderwandfeld 35 sind jeweils mittels einer schräggerichteten Verbindungslaschenfaltlinie 353, 354 Vorderwandverbindungslaschen 53, 54 angelenkt. Der schräge Verlauf der Verbindungslaschenfaltlinien 353, 354 ist durch die sich vom Rumpf 5 weg verjüngenden Form der Seitenteilbodenfelder 23, 27 und bedingt, die wiederum dazu führt, dass die Seitenteilvorderwandfelder 33, 37 in einem Winkel zu den übrigen Feldern, z.B. 12, 15, 18, 35 angeordnet sind. Der Bereich für die fixierte Verbindung ist allerdings nicht durch die Verbindungslaschenfaltinie 353, 354 definiert, sondern durch die Verbindungslaschenbegrenzungslinie 351, 352.

Zur Vorkonfektionierung des Rohlings 9 werden bei diesem Zuschnitt 2 in einem ersten Teilschritt zunächst die Bodenfelder 23, 24, 25, 26, 27 und mit ihnen die an diesen angelenkten Vorderwandfelder 33, 35, 37 sowie Vorder-/Rückwandverbindungsfelder 31, 39 an den Bodenfaltlinien 200 um 180° auf die Rückwandfelder 12, 13, 14, 15, 16, 17, 18 sowie Rückwand-/Vorderwandverbindungsfelder 11, 19 gefaltet. Anschließend werden in einem zweiten Teilschritt die Vorderwandverbindungslaschen 53, 54 um 180° um die Verbindungslaschenfaltlinien 353, 354 auf die Außenseite des Rumpfvorderwandfelds 35 gefaltet. Dadurch liegen die Verbindungslaschen 53, 54 wieder mit der Innenseite des Zuschnitts nach außen zeigend vor. Auf die Verbindungslaschen 53, 54 wird in einem nächsten Schritt Klebemasse aufgebracht, und zwar in dem Bereich der durch die Verbindungslaschenbegrenzungslinien 351, 352 begrenzt ist.

Alternativ kann die Klebemasse auch auf die zu den Verbindungslaschen 53, 54 korrespondierenden Bereiche der Außenseite von Seitenteilvorderwandfeldern 33, 37 aufgetragen werden. Relevant ist nur, dass eine fixierte Verbindung zwischen Verbindungslaschen 51, 52, 53, 54 und korrespondierendem Bereich von Seitenteilvorderwandfeldern 33, 37 und Seitenteilbodenfeldern 23, 27 entstehen kann.

Im nächsten Schritt werden nacheinander die beiden Seitenteile 6 über die Rückwandfeldfaltlinien 114 und 116 um 180° auf den Rumpf 5 gefaltet. Es entsteht ein vorgefalteter, vorgefertigter Rohling 9, der dem in Fig. 3 gezeigten entspricht. Er unterscheidet sich von diesem, dass die Seitenteile 6, 6a, 6b nicht vollständig auf den Rumpf 5 gefaltet sind, sondern die Seitenteilrückwandfelder 14, 16 und die zugehörigen Bereiche der Seitenteildeckel- und -bodenfelder in der Ebene des Rumpfrückwandfeldes 15 verbleiben. Der so entstehende Rohling 9 ist somit um die Länge der Seitenteilrückwandfelder 14, 16 größer als der Rohling 9 der in den Fig. 1-4 gezeigten Ausführungsform.

Werden dann die beiden Seitenteile 6, 6a, 6b wieder nach außen gefaltet, richtet sich dadurch, dass über die Vorderwandverbindungslaschen 53, 54 fixierte Verbindungen zwischen Rumpfvorderwand 35 und Seitenteilvorderwandteilen 33, 37 entstanden sind, der Rohling 9 zu einer halbfertigen Stoßstangenverpackung 1 auf. Bei dieser sind zunächst die Öffnungen zwischen Vorderwand 30 und Rückwand 10 zu schließen. Dies geschieht durch Übereinanderlegen von Vorder-/Rückwandverbindungsfeld 31, 39 über Rückwand-/Vorderwandverbindungsfeld 11, 19 und Verschließen mittels Stecklaschenverschlusses 771, 772, 773, 774, 775, 776. Ein vollständiges Verschließen des Bodens 20 erfolgt durch Herabdrücken der Seitenteilbodenfelder 24, 26 und dabei Einrasten der Laschen 55, 56, 57, 58 in den korrespondieren Verschlussschlitzen 85, 86, 87,88.

Noch eine weitere Ausführungsform der erfindungsgemäßen Stoßstangenverpackung ist in Fig. 6 in Draufsicht auf die Zuschnittinnenseite gezeigt. Der Zuschnitt 2 besteht wiederum zum einen aus Vorderwand 30, Boden 20 und Rückwand 10, die gemeinsam die Basis 3 der Verpackung 1 bilden, sowie in dieser Ausführungsform aus Deckel 40, der integral mit der Basis 3 ausgebildet ist, so dass die gesamte Stoßstangenverpackung 1 aus einem Zuschnitt 2 gebildet wird. In einer anderen Betrachtungsweise wird die Verpackung 1 aus Rumpf 5 und Seitenteilen 6 gebildet.

Rumpf 5 ist gebildet aus Rumpfvorderwandfeld 35, Rumpfrückwandfeld 15 und Rumpfbodenfeld 25 sowie Rumpfdeckelfeld 45. Die Seitenteile 6 sind jeweils gebildet aus Seitenteilvorderwandfeld 33, 37, Seitenteilrückwandfeldern 12, 13, 17, 18 und Seitenteilbodenfeldern 23, 27. Seitenteilrückwandfelder 12 und 13 bzw. 17 und 18 können durch Rückwandfaltlinie 112, bzw. 118 unterteilt sein, können aber auch als ein Feld ausgebildet sein. Sind die Rückwandfaltlinien 112, 118 vorhanden, ist eine höhere Flexibilität der Verpackung gegeben.

Rumpfvorderwandfeld 35 und Rumpfbodenfeld 25 sowie Seitenteilvorderwandfelder 33, 37 und Seitenteilbodenfelder 23, 27 sind über längsgerichtete Vorderwandfaltlinien 300 aneinander angelenkt. Rumpfbodenfeld 25 und Rumpfrückwandfeld 15 sowie Seitenteilbodenfelder 23, 27 und Seitenteilrückwandfelder 12, 18 sowie Seitenteilbodenfelder 24, 26 und Seitenteilrückwandfelder 12, 13, 17, 18 sind über längsgerichtete Bodenfaltlinien 200 aneinander angelenkt. Die Felder von Deckel 4, 40 nämlich Rumpfdeckelfeld 45 und Seitenteildeckelfelder 43, 47 sind über längsgerichtete Rückwandfaltlinien 100 an Rumpfrückwandfeld 15 und Seitenteilrückwandfelder 12, 13, 17, 18 angelenkt.

In der gezeigten Ausführungsform weisen alle Felder der Vorderwand 30, also das Rumpfvorderwandfeld 35 und die Seitenteilvorderwandfelder 33, 37 jeweils die gleiche Länge I_{VW} in Querrichtung auf. Gleiches gilt bezüglich der Länge I_{RW} der Felder der Rückwand 10, also Rumpfrückwandfeld 15 und Seitenteilrückwandfelder 12, 13, 17, 18 sowie bezüglich der Länge I_{B} der Felder des Bodens 20, also von Rumpfbodenfeld 25 und Seitenteilbodenfeldern 23, 27, und bezüglich der Länge I_{D} der Felder von Deckel 4, 40, also von Rumpfdeckelfeld 45 und Seitenteildeckelfeldern 43, 47.

Auch die Länge I_{VW} der Felder der Vorderwand 30 und die Länge I_{RW} der Felder der Rückwand 10 sind gleich ebenso wie die Länge I_{B} der Felder von Boden 20 und die Länge I_{D} der Felder von Deckel 40. So wird eine Stoßstangenverpackung 1 erhalten, bei der sowohl die Wände von Deckel 4, 40 und Boden 20 wie auch die Wände von Vorderwand 30 und Rückwand 10 parallel verlaufen. Alternativ ist es aber ebenso möglich, dass Vorder- und Rückwand von Rumpf und/oder Seitenteil(en) nicht parallel ausgebildet sind.

Die Seitenteilrückwandfelder 13, 17 sind über quergerichtete Rückwandfeldfaltlinien 114, 116 an Rumpfrückwandfeld 15 angelenkt.

Seitenteildeckelfelder 43 und 47 sind von Rumpfdeckelfeld 45 durch Deckelfeldtrennlinien 444 und 446 getrennt.

Zum Verschließen des Deckels 4, 40 sind an Seitenteildeckelfeldern 43 und 47 jeweils Deckelstecklaschen 61, 62 angelenkt. Weiterhin ist über Deckelverschlusslaschenfaltlinie 700 Deckelverschlusslasche 71 an Rumpfdeckelfeld 45 angelenkt. Der Verschluss des Rumpfdeckelfeldes 45 wird durch Ineinandergreifen von Deckelverschlusslasche 71 und Rumpfvorderwandfeld 35 gebildet und entspricht dem der Ausführungsform, die mit Bezug auf die Fig. 1-4 beschrieben ist. Zudem sind zum Verschließen des Deckels 4, 40 Deckelverschlusslaschen 65, 65a, 66, 66a vorgesehen, die an Seitenteildeckelfeldern 43, 47 angelenkt sind. Diese werden zum Verschließen des Deckels 4, 40 in korrespondierende Seitenteilverschlussschlitze 76, 76a, 77, 77a gesteckt, die jeweils in einer Vorderwandlaschenfaltlinie 667, 668, über die Vorderwandlaschen 67, 68 an die Seitenteilvorderwandfelder 33, 37 angelenkt sind, ausgebildet sind.

Zum Verschließen des Bodens überlappt das mindestens eine Seitenteilbodenfeld 23, 27 mit dem Rumpfbodenfeld 25. Seitenteilbodenfelder 23, 27 und Rumpfbodenfeld 25 sind voneinander freigeschnitten. Ebenso sind die Vorderwandverbindungslaschen 53, 54 von Rumpfbodenfeld 25 und Seitenteilbodenfeldern 23, 27 freigeschnitten.

Zur Verbindung der Vorderwand 30 der Seitenteile 6 mit der Rückwand 10 der Seitenteile 6 ist an beiden Seitenteilvorderwandfeldern 33, 37 jeweils ein Vorder-/Rückwandverbindungsfeld, 31, 39 angelenkt, und zwar über Vorderwandfeldfaltlinien 333, 339. Ferner ist an beiden Seitenteilrückwandfeldern 12, 18 jeweils ein Rückwand-/Vorderwandverbindungsfeld 11, 19 angelenkt, und zwar über Rückwandfeldfaltlinien 111, 119. Im aufgebauten Zustand sind die Rückwand-/Vorderwandverbindungsfelder 11, 19 über die Vorder-/Rückwandverbindungsfelder 31, 39 gefaltet. Das Verschließen erfolgt mittels eines Stecklaschenverschlusses 771, 772, 773, 774, 775, 776. Zum Verschließen sind dabei an den Rückwand-/Vorderwandverbindungsfeldern 11, 19 Verschlusslaschen 771, 772 vorgesehen. Diese werden in Schlitze 773, 774 in der Vorderwandfeldfaltlinien 333, 339 gesteckt und mittels Verschlusslaschensicherungen 775, 776 gesichert.

In dem Zuschnitt sind ferner Handgriffstanzungen 93, 94, 95 vorgesehen. Mit Hilfe dieser lässt sich die Verpackung nicht nur umgreifen, vielmehr kann der Benutzer auch in sie hineingreifen. Bei dem in Fig. 6 gezeigten Zuschnitt 2 sind im Rumpfrückwandfeld 15 zwei Handgriffstanzungen 94, 95 auf gleicher Höhe in einem Abstand zueinander und in Rumpfvorderwandfeld 35 eine Handgriffstanzung 93 vorgesehen.

Die Handgriffstanzungen 93, 94, 95 sind nicht vollständig aus dem Zuschnitt 2 ausgestanzt. Sie sind gebildet, indem sie nicht vollständig ausgestanzt sind, sondern in einem Bereich mit dem Zuschnitt 2 verbunden bleiben.

An das Rumpfvorderwandfeld 35 sind jeweils mittels einer quergerichteten Verbindungslaschenfaltlinie 353, 354 Vorderwandverbindungslaschen 53, 54 angelenkt. Diese Vorderwandverbindungslaschen 53, 54 sind über Verbindungslaschenfaltlinien 355, 356 außerdem an die Seitenteilvorderwandfelder 33, 37 angelenkt. Die Vorderwandverbindungslaschen 53, 54 verbinden also Rumpfvorderwandfeld 35 und Seitenteilvorderwandfelder 33, 37. Die Vorderwandverbindungslaschen 53, 54 weisen mittig eine Verbindungslascheninnenfaltlinie 531, 541 auf, an der die Vorderwandverbindungslaschen 53, 54 hälftig aufeinander gefaltet werden können. Die Vorderwandverbindungslaschen 53, 54 sind sowohl vom Rumpfbodenfeld 25 wie auch von den Seitenteilbodenfeldern 23, 27 freigeschnitten.

Zur Vorkonfektionierung des Rohlings 9 werden bei diesem Zuschnitt 2 in einem ersten Teilschritt zunächst die Bodenfelder 23, 25, 27 und mit ihnen die an diesen angelenkten Vorderwandfelder 33, 35, 37 sowie Vorder-/Rückwandverbindungsfelder 31, 39 an den Bodenfaltlinien 200 um 180° auf die Rückwandfelder 12, 13, 15, 17, 18 sowie Rückwand-/Vorderwandverbindungsfelder 11, 19 gefaltet.

Anschließend wird in einem zweiten Teilschritt der Zuschnitt 2 durch Umfalten der Seitenteile (4) um 180° um die Rückwandfeldfaltlinien 114, 116 sowie die Verbindungslascheninnenfaltlinien 531, 541 auf den Rumpf 3 derart weiter zusammengelegt, dass eine zusammengelegte vorkonfektionierte Stoßstangenverpackung 1 entsteht. Es entsteht ein vorgefalteter, vorgefertigter Rohling 9, der dem in Fig. 3 gezeigten entspricht.

Dieser Rohling 9 wird in die fertige Verpackung überführt, indem zunächst die beiden Seitenteile 6, 6a, 6b wieder nach außen und die beiden Hälften der Vorderwandverbindungslasche 53, 54 an der Verbindungslascheninnenfaltlinie 531, 541 aufeinander gefaltet werden. Die aufeinandergefalteten Vorderwandverbindungslaschen 53, 54 werden auf die Seitenteilvorderwandfelder 33, 37 oder - vorzugsweise - das Rumpfvorderwandfeld 35 umgelegt, wodurch sich die Verpackung in einen teilaufgebauten Zustand aufrichten lässt. Die Vorderwandverbindungslasche 53, 54 weist an ihrem zum Boden gerichteten Ende eine Bodenrumpfstecklasche 56, 57 auf, die in einen korrespondierenden Bodenrumpfschlitz 86, 87 in der Vorderwandfaltlinie 300 eingesteckt wird und auf diese Weise die Vorderwandverbindungslasche 53, 54 arretiert.

Bei dieser halbaufgebauten Verpackung sind zunächst die Öffnungen zwischen Vorderwand 30 und Rückwand 10 zu schließen. Dies geschieht durch Übereinanderlegen von Rückwand-/Vorderwandverbindungsfeld 11, 19 über Vorder-/Rückwandverbindungsfeld 31, 39 und Verschließen mittels Stecklaschenverschlusses 771, 772, 773, 774, 775, 776. Man erhält die fertige Verpackung, in die Stoßstange eingelegt werden kann. Im Anschluss wird die Verpackung durch Schließen des Deckels 4 vollständig verschlossen. Der Verschluss des Rumpfdeckelfeldes 45 entspricht dem für die Ausführungsform der Fig. 1-4 beschriebenen; der Verschluss der Seitendeckelfelder 42, 48 entspricht dem für die Ausführungsform der Fig. 5 beschriebenen mit dem Unterschied, dass die Ausführungsform der Fig. 6 für jedes Seitenteildeckelfeld 42, 48 jeweils zwei Deckelverschlusslaschen 65, 65a und 66, 66a aufweist, die in korrespondierende Seitenteildoppelverschlussschlitze 76, 76a, 77, 77a eingesteckt werden.

## Patentansprüche

1. Stoßstangenverpackung (1) aus einem Zuschnitt (2) aus biegsamem Pappe- oder Wellpappematerial, umfassend einen quaderförmigen oder eine Grundform eines Prismas aufweisenden Rumpf (3), der ein Rumpfvorderwandfeld (35), ein Rumpfrückwandfeld (15) und ein Rumpfbodenfeld (25) aufweist, sowie zwei an gegenüberliegenden Seiten des Rumpfes (3) angeordnete quaderförmige oder eine Grundform eines Prismas oder eines Pyramidenstumpfes aufweisende Seitenteile (4), die jeweils ein Seitenteilvorderwandfeld (33, 37), ein Seitenteilrückwandfeld (12, 13, 14, 16, 17, 18) und ein Seitenteilbodenfeld (23, 27) aufweisen,
wobei Rumpfvorderwandfeld (35) und Rumpfbodenfeld (25) sowie Seitenteilvorderwandfelder (33, 37) und Seitenteilbodenfelder (23, 27), vorzugsweise über längsgerichtete Vorderwandfaltlinien (300), aneinander angelenkt sind,
wobei die Seitenteilvorderwandfelder (33, 37) mit dem Rumpfvorderwandfeld (35) und die Seitenteilrückwandfelder (12, 13, 14, 16, 17, 18) mit dem Rumpfrückwandfeld (15) jeweils einen stumpfen Winkel bilden,
**dadurch gekennzeichnet, dass**
mindestens eines der Seitenteilvorderwandfelder (33, 37) mittels einer Vorderwandverbindungslasche (53, 54) mit dem Rumpfvorderwandfeld (35) und/oder mindestens eines der Seitenteilbodenfelder (23, 27) mittels einer Bodenfeldverbindungslasche (51, 52) mit dem Rumpfbodenfeld (25) fixiert verbunden ist.

2. Stoßstangenverpackung (1) nach Anspruch 1, **dadurch gekennzeichnet, dass** die Vorderwandverbindungslaschen (53, 54) jeweils mittels einer quer- oder schräggerichteten Verbindungslaschenfaltlinie (353, 354) an das Rumpfvorderwandfeld (35) angelenkt sind und dass die Bodenverbindungslaschen (51, 52) mittels jeweils einer Verbindungslaschenfaltlinie (251, 252), die von einem nahen Ende der das Rumpfbodenfeld (25) anlenkenden Bodenfaltlinie (200), dazu schräg verlaufend, ausgeht, an das Rumpfbodenfeld (25) angelenkt sind.

3. Stoßstangenverpackung nach Anspruch 1 oder 2, **dadurch gekennzeichnet, dass** jedes Seitenteilvorderwandfeld (33, 37) mittels einer Vorderwandverbindungslasche (53, 54) mit dem Rumpfvorderwandfeld (35) fixiert verbunden ist.

4. Stoßstangenverpackung nach einem der Ansprüche 1 bis 3, **dadurch gekennzeichnet, dass** jedes Seitenteilbodenfeld (23, 27) mittels einer Bodenfeldverbindungslasche (51, 52) mit dem Rumpfbodenfeld (25) fixiert verbunden ist.

5. Stoßstangenverpackung (1) nach einem der Ansprüche 1 bis 3, **dadurch gekennzeichnet, dass** die Verpackung mindestens ein zweites Seitenteilbodenfeld (24, 26) aufweist, das Rumpfbodenfeld (25) und Seitenteilbodenfeld (23, 27) überlappt.

6. Stoßstangenverpackung (1) nach Anspruch 5, **dadurch gekennzeichnet, dass** das mindestens eine zweite Seitenteilbodenfeld (24, 26) mindestens eine Stecklasche (55, 56, 57, 58) zum Eingriff in einen korrespondierenden Schlitz (85, 86, 87, 88) in der Vorderwandfaltlinie (300) mindestens eines Seitenteils (6) und/oder des Rumpfes (5) aufweist.

7. Stoßstangenverpackung (1) nach einem der Ansprüche 1 bis 6, **dadurch gekennzeichnet, dass** die Stoßstangenverpackung (1) ferner einen Deckel (40, 42, 43, 44, 45, 46, 47, 48) aufweist, wobei der Deckel (40) insbesondere aus Deckelfeldern (42, 43, 44, 45, 46, 47, 48) gebildet ist, die über Rückwandfaltlinien (100) an den Seitenteilrückwandfeldern (12, 13, 14, 16, 17, 18) und dem Rumpfrückwandfeld (15) angelenkt sind.

8. Stoßstangenverpackung (1) nach einem der Ansprüche 1 bis 7, **dadurch gekennzeichnet, dass** die Seitenteile weiterhin jeweils eine Verbindung aufweisen, die aus einem an Rückwandfeld (12, 18) angelenkten Rück-/Vorderwandverbindungsfeld (11, 19) und einem an Seitenvorwandfeld (33, 37) angelenkten Vorder-/Rückwandverbindungsfeld (31, 39) gebildet ist, wobei die Befestigung des Vorder-/Rückwandverbindungsfeldes (31, 39) am Seitenteilrückwandfeld (12, 18) insbesondere als Doppelverschluss (72, 73, 74, 75) ausgebildet ist.

9. Stoßstangenverpackung (1) nach einem der Ansprüche 1 bis 8, **dadurch gekennzeichnet, dass** im Rumpf Handgriffstanzungen (91, 93, 94, 95) vorgesehen sind.

10. Stoßstangenverpackung (1) nach Anspruch 9, **dadurch gekennzeichnet, dass** am Rumpfdeckelfeld (45) eine Deckelverschlusslasche (71) angelenkt ist, die eine Deckelhandgriffstanzung (91) sowie Grifflasche (92) aufweist, wobei Deckelhandgriffstanzung (91) und Grifflasche (92) mit einer Rumpfvorderwandhandgriffstanzung (93) einen Deckelverschluss bilden.

11. Stoßstangenverpackung (1) nach einem der Ansprüche 1 bis 10, **dadurch gekennzeichnet, dass** die Stoßstangenverpackung (1) aus einem zusammengelegten vorkonfektionierten Zustand (5), in dem Bodenfelder (23, 24, 25, 26, 27) und Vorderwandfelder (33, 35, 37) sowie Vorder-/Rückwandverbindungsfelder (31, 39) an Bodenfaltlinien (200) um 180° auf die Rückwandfelder (10, 11, 12, 13, 15, 17, 18, 19) gefaltet sind,
die Bodenverbindungslaschen (51, 52) um 180° um die Verbindungslaschenlinien (251, 252) und/oder die Vorderwandverbindungslaschen (53, 54) um 180° um die Verbindungslaschenfaltlinien (353, 354) gefaltet sind und
die auf die Seitenteilrückwandfelder (12, 13, 17, 18) gefalteten Seitenteilvorderwandfelder (33, 37) sowie Vorder-/Rückwandverbindungsfelder (31, 39) um Rückwandfaltlinien (114, 116) um 180° auf das um 180° auf das Rumpfrückwandfeld (15) gefaltete Rumpfbodenfeld (25) und Rumpfvorderwandfeld (35) gefaltet sind, wobei eine flächige Klebeverbindung zwischen den Rückseiten der Seitenteilvorderwandfeldern (33, 37) und den Vorderwandverbindungslaschen (53, 54) und/oder den Rückseiten der Seitenteilbodenfeldern (23, 27) und den Bodenverbindungslaschen (51, 52) besteht,
durch Aufklappen der Seitenteile (4) um die Rückwandfaltlinien (114, 116) in einen teilaufgebauten Zustand (6) aufrichtbar ist.

12. Zuschnitt (2) für eine Stoßstangenverpackung (1) aus biegsamem Pappe- oder Wellpappematerial,
wobei der Zuschnitt in Reihe mindestens drei rechteckförmige Rückwandfelder (12, 13, 14, 15; 16, 17, 18), die im Zuschnitt (2) mit quergerichteten Rückwandfaltlinien (112, 114, 115, 116, 117, 118) aneinander angelenkt sind, wobei mindestens ein Rückwandfeld ein Rumpfrückwandfeld (15) ist und mindestens zwei Rückwandfelder zwei Seitenteilrückwandfelder (12, 13, 14, 16, 17, 18) bilden, die über Rückwandfaltlinien (114, 116) an das Rumpfrückwandfeld (15) angelenkt sind, zumindest teilweise voneinander freigeschnittene Bodenfelder (23, 24, 25, 26, 27), die mit im Zuschnitt (2) längsgerichteten Bodenfaltlinien (200) an die Rückwandfelder (12, 13, 14, 15, 16, 17, 18) angelenkt sind,
sowie mindestens drei Vorderwandfelder (33, 35, 37) aufweist, die mit im Zuschnitt (2) längsgerichteten Vorderwandfaltlinien (300) an die Bodenfelder (23, 25, 27) angelenkt sind, wobei mindestens zwei Vorderwandfelder zwei Seitenteilvorderwandfeldern (33, 37) sind,
**dadurch gekennzeichnet, dass**
ein Bodenfeld (25) ein Rumpfbodenfeld ist, das mindestens eine Bodenverbindungslaschen (51, 52) mittels jeweils einer Verbindungslaschenfaltlinie (251, 252) anlenkt, die von einem nahen Ende der das Rumpfbodenfeld (25) anlenkenden Bodenfaltlinie (200), dazu schräg verlaufend, ausgehen, und wobei zwei Bodenfelder (23, 27) Seitenteilbodenfelder sind, wovon mindestens eines zu einer der Bodenverbindungslaschen (51, 52) benachbart ist, und/oder
ein Vorderwandfeld (35) ein Rumpfvorderwandfeld ist, das mindestens eine Vorderwandverbindungslasche (53, 54) jeweils mittels einer quergerichteten Verbindungslaschenfaltlinie (353, 354) anlenkt.

13. Zuschnitt (2) nach Anspruch 12, **dadurch gekennzeichnet, dass** die mindestens eine Vorderwandverbindungslasche (53, 54) sowohl an das Seitenteilvorderwandfeld (33, 37) wie auch an das Rumpfvorderwandfeld (35) angelenkt ist und mittig eine quergerichtete Verbindungslascheninnenfaltlinie (531, 541) aufweist, die die Vorderwandverbindungslasche (53, 54) in zwei Hälften unterteilt.

14. Vorkonfektionierte Stoßstangenverpackung, bestehend aus einem Zuschnitt (2) nach einem der Ansprüche 12 bis 13, **dadurch gekennzeichnet, dass** die Bodenfelder (23, 24, 25, 26, 27) und mit ihnen die an diesen angelenkten Vorderwandfelder (33, 35, 37) sowie Vorder-/ Rückwandverbindungsfelder (31, 39) an Bodenfaltlinien (200) um 180° auf die Rückwandfelder (12, 13, 14, 15, 16, 17, 18) sowie Rückwand-/Vorderwandverbindungsfelder (11, 19) und die Bodenverbindungslaschen (51, 52) um 180° um die Verbindungslaschenlinien (251, 252) und/oder die Vorderwandverbindungslaschen (53, 54) um 180° um die Verbindungslaschenfaltlinien (353, 354) gefaltet und die Seitenteile (4) um 180° auf den Rumpf (3) zusammengelegt sind, wobei die Rückseiten der Seitenteilvorderwandfeldern (33, 37) auf den Vorderwandverbindungslaschen (53, 54) und/oder die Rückseiten der Seitenteilbodenfeldern (23, 27) auf den Bodenverbindungslaschen (51, 52) liegen und jeweils fixiert verbunden sind.

15. Verfahren zum maschinellen Herstellen einer vorkonfektionierten Stoßstangenverpackung (1), die aus einem zusammengelegten vorkonfektionierten Zustand (5) in einen teilaufgebauten Zustand (6) aufrichtbar ist, wobei die Herstellung kontinuierlich in einer Herstellungsmaschine mit darin integrierten Arbeitsgängen durchgeführt wird, umfassend folgende Verfahrensschritte:
(1) ein Pappe- oder Wellpappeformat wird zum Durchführen eines ersten Arbeitsgangs einer Stanzstation der Herstellungsmaschine zugeführt;
(2) in dem ersten Arbeitsgang wird aus dem Pappe- oder Wellpappeformat ein Zuschnitt (2) der Stoßstangenverpackung (1) gestanzt, wobei der Zuschnitt (2) ein Zuschnitt nach einem der Ansprüche 12 bis 13 ist;
(3) in einem in einer Faltstation durchgeführten zweiten Arbeitsgang werden in einem ersten Teilschritt zunächst die Bodenfelder (23, 25, 27) und mit ihnen die an diesen angelenkten Vorderwandfelder (33, 35, 37) sowie Vorder-/Rückwandverbindungsfelder (31, 39) an Bodenfaltlinien (200) um 180° auf die Rückwandfelder (12, 13, 15, 17, 18) sowie Rückwand-/Vorderwandverbindungsfelder (11, 19) gefaltet und anschließend in einem zweiten Teilschritt die Bodenverbindungslaschen (51, 52) um 180° um die Verbindungslaschenlinien (251, 252) und die Vorderwandverbindungslaschen (53, 54) um 180° um die Verbindungslaschenfaltlinien (353, 354) gefaltet;
(4) in einem dritten Arbeitsgang wird auf sämtliche, Klebestellen bildende Verbindungslaschen, das heißt mindestens einer der Bodenverbindungslaschen (51, 52) und/oder mindestens eine der Vorderwandverbindungslaschen (53, 54) ein Klebemittel an einer Oberflächenseite des Zuschnitts (2) aufgetragen;
(5) in einem in einer Faltstation durchgeführten vierten Arbeitsgang wird der Zuschnitt (2) durch Umfalten der Seitenteile (4) um 180° auf den Rumpf (3) derart weiter zusammengelegt, dass eine flächige Klebeverbindung zwischen den Rückseiten des mindestens einen Seitenteilvorderwandfeldes (33, 37) und den Vorderwandverbindungslaschen (53, 54) und/oder den Rückseiten des mindestens einen Seitenteilbodenfeldes (23, 27) und den Bodenverbindungslaschen (51, 52) und eine zusammengelegte vorkonfektionierte Stoßstangenverpackung (1) entsteht,
die sich durch Aufklappen der Seitenteile (6) um die Rückwandfaltlinien (114, 116) in einen teilaufgebauten Zustand aufrichten lässt.

16. Verfahren zum maschinellen Herstellen einer vorkonfektionierten Stoßstangenverpackung (1), die aus einem zusammengelegten vorkonfektionierten Zustand (5) in einen teilaufgebauten Zustand (6) aufrichtbar ist, wobei die Herstellung kontinuierlich in einer Herstellungsmaschine mit darin integrierten Arbeitsgängen durchgeführt wird, umfassend folgende Verfahrensschritte:
(1) ein Pappe- oder Wellpappeformat wird zum Durchführen eines ersten Arbeitsgangs einer Stanzstation der Herstellungsmaschine zugeführt;
(2) in dem ersten Arbeitsgang wird aus dem Pappe- oder Wellpappeformat ein Zuschnitt (2) der Stoßstangenverpackung (1) gestanzt, wobei der Zuschnitt (2) ein Zuschnitt nach Anspruch 13 ist;
(3) in einem in einer Faltstation durchgeführten zweiten Arbeitsgang werden die Bodenfelder (23, 25, 27) und mit ihnen die an diesen angelenkten Vorderwandfelder (33, 35, 37) sowie Vorder-/Rückwandverbindungsfelder (31, 39) an Bodenfaltlinien (200) um 180° auf die Rückwandfelder (12, 13, 15, 17, 18) sowie Rückwand-/Vorderwandverbindungsfelder (11, 19) gefaltet;
(4) in einem in einer Faltstation durchgeführten dritten Arbeitsgang wird der Zuschnitt (2) durch Umfalten der Seitenteile (4) um 180° um die Rückwandfeldfaltlinien (114, 116) sowie die Verbindungslascheninnenfaltlinien (531, 541) auf den Rumpf (3) derart weiter zusammengelegt, dass eine zusammengelegte vorkonfektionierte Stoßstangenverpackung (1) entsteht,
die sich durch Aufklappen der Seitenteile (6) um die Rückwandfaltlinien (114, 116) und Falten der beiden Hälften der Vorderwandverbindungslaschen (53, 54) an den Verbindungslascheninnenfaltlinien (531, 541) aufeinander und Umlegen der aufeinandergefalteten Vorderwandverbindungslaschen (53, 54) auf Rumpfvorderwandfeld (35) oder Seitenvorderwandfelder (33, 37) in einen teilaufgebauten Zustand aufrichten lässt.
